# EUROPÄISCHE PATENTSCHRIFT

(11) **EP 2 143 095 B1**
(45) Veröffentlichungstag und Bekanntmachung des Hinweises auf die Patenterteilung: **09.11.2011**
(21) Anmeldenummer: 08707264.1
(22) Anmeldetag: 24.01.2008
(51) Int. Cl.: G08G 5/00

(54) **AVIONISCHES LUFTFAHRTSYSTEM MIT BODENSTATION ZUR AUTOMATISCHEN BEHEBUNG VON AUFTRETENDEN BETRIEBSSTÖRUNGEN BEI FLUGZEUGEN, SOWIE ENTSPRECHENDES VERFAHREN**
AVIONIC AVIATION SYSTEM WITH AN EARTH STATION FOR AUTOMATICALLY ELIMINATING OPERATING MALFUNCTIONS OCCURRING IN AIRPLANES, AND CORRESPONDING METHOD
SYSTÈME DE NAVIGATION AÉRIENNE POUR L'AVIATION COMPORTANT UNE STATION AU SOL, DESTINÉ À REMÉDIER DE MANIÈRE AUTOMATIQUE AUX PERTURBATIONS DE SERVICE QUI SE PRODUISENT POUR DES AVIONS, AINSI QUE PROCÉDÉ CORRESPONDANT

(30) Priorität: 24.01.2007 WO PCT/EP2007/050708
(43) Veröffentlichungstag der Anmeldung: 13.01.2010
(73) Patentinhaber: Swiss Reinsurance Company Ltd., 8022 Zürich (CH)
(72) Erfinder: FOK, Marcel, CH-8055 Zürich (CH); SHIRAI, Shinji, CH-8352 Räterschen (CH)
(74) Vertreter: Braun, André jr.
(86) Internationale Anmeldenummer: PCT/EP2008/000553
(87) Internationale Veröffentlichungsnummer: WO 2008/089988

(56) Entgegenhaltungen:
- WO-A-01/30632
- DE-A1- 19 856 231
- JP-A- 2004 352 071
- US-A- 5 974 349
- CLINTON J T: "The revolution of the aircraft engine ground maintenance station" AEROSPACE CONFERENCE, 2001, IEEE PROCEEDINGS. MAR. 10-17, 2001', PISCATAWAY, NJ, USA,IEEE, Bd. 6, 20. März 2001 (2001-03-20), Seiten 2927-2935, XP010548416 ISBN: 978-0-7803-6599-5

## Beschreibung

Die Erfindung betrifft ein avionisches Luftfahrtsystem mit Bodenstation zur automatischen Behebung von auftretenden Betriebsstörungen bei Flugzeugen. Das avionische Luftfahrtsystem ist mit einer Vielzahl von Flugzeugen über eine drahtlose Schnittstelle der Avionik verbunden. Mittels einer Schaltvorrichtung der Bodenstation des Luftfahrtsystems wird eine dedizierte Betriebsstörungseinsatzvorrichtung zur automatischen Betriebsstörungsbehebung aktiviert, falls eine mittels einer Sensorik detektierte Betriebsstörung bei einem Flugzeug eintritt.

### Stand der Technik

In den letzten zwanzig Jahren ist die Menge an mit Flugzeugen transportierten Güten und Personen weltweit explodiert. Die Abhängigkeiten der industrie und Wirt-schaft vom Flugverkehr sind dabei vielfältig. Wie bei jeder technischer Vorrichtung ereignen sich jedoch auch bei Flugzeuge immer wieder Betriebsstörungen. Die Ursachen dafür sind unterschiedlich und Nchen von Materialabnutzung, Materialermüdung, mangelhafter Wartung der Flugzeuge oder der Landebasen, fehlerhaftem Verhalten von Piloten, Lotsen, bis zu falschen oder ungenügenden Wettereinschätzungen. Doch auch bei sorgfältiger Ausbildung der Piloten, ausgezeichneter Wartung der Luftfahrzeuge und sorgfältiger Flugvorbereitung können Betriebsstörungen nicht ausgeschlossen werden, was intrinsisch in der Komplexität der beteiligten Systeme liegt. Die Ursachen und Hintergründe von Flugunfällen und Betriebsstörungen sind nicht immer einfach zu klären. Die stark steigenden Ausmaße des Flugverkehrs in den letzten Jahren verlangt zusätzlich eine Automatisierung auf allen Ebenen. Automatisierungen ohne menschliche Interaktion war jedoch im Stand der Technik gerade bei Betriebsstörungsbehebung bis heute nicht möglich. Betriebsunterbrüche bei Flugzeugen unterliegen, trotz der grossen Anzahl mit Flugzeugen transportierter Güter und Personen, nicht den Gesetz-mäßigkeiten größter Zahlen. Einerseits führt die technische Komplexität im Aufbau der Flugzeuge mit meist mehreren Motoren und einigen tausend interagierenden Sensoren und Betriebseinheiten zu einem für den Fachmann in Extremfällen nicht voraussagbarem Verhalten. Anderseits ist auch die Physik z.B. der Flügel und deren Dynamik sowie des Flugzeugrumpfes keineswegs technisch so verstanden, dass die entworfenen Flugzeuge ein für alle Fälle voraussagbares Verhallten im Flug zeigen. Im Gegenteil beruht das meiste der Gestaltungstechnik der Flügel und des Flugzeugkörpers noch immer auf empirischen Erfahrungswerten und nicht technisch vorausgesagten Formen. Flugzeuge selbst sind zudem im Verhalten bei Betrieb stark wettearbhängig. Das Wetter selbst ist technisch zur Zeit für größere Zeiträume weder wirklich voraussagbar noch berechen-bar, sondern unterliegt chaotischen, hochgradig nichtlinearen Prozessen, die sich nicht für beliebig grosse Zeiträume extrapolieren lassen. Dadurch entzieht sich eine effiziente und stabile Automatisierung der Behebung von Betriebsstörungen der im Stand der Technik bekannten avionischen Luftfahrtsysteme. Wie erwähnt hat die starke Zunahme des Flugverkehrs in den letzten Jahren ein Bedürfnis nach neuen Luftfahrtsystemen geschaffen, welche Betriebsstörungen effizient beheben und wirksam abfangen können. Einerseits sollen Betriebsstörungen präventiv verhindert anderseits ihr Eintreten rechtzeitig detektiert und behoben werden, möglichst bevor es zu einer Katastrophe kommt. Eine effiziente Betriebsstörungsbehebung mittels eines Luftfahrtsystem hilft natürlich auch die wirtschaftlichen Folgen für den Betreiber zu minimieren, was ihm Vorteile insbesondere im Wettbewerb mit anderen Betreibern verschafft. Bei der Behebung der Betriebsstörung kann nicht nur die Art der Einsatzvorrichtungen zur Störungsbehebung (z.B. Betriebsstörungseinsatzvorrichtungen wie automatische Löschsysteme, Schließ und Regelwerke, Alarm- und Signalvorrichtungen, Schalt- und Aktivierungsvorrichtungen oder Katastropheneinsatzvorrichtungen etc.) eine Rolle spielen, sondern auch die Art, wie gemessenen Kontrollparameter gefiltert, verarbeitet und zur Steuerung der Einsatzmittel technisch umgesetzt werden. Häufig ist es insbesondere bei der Real-Time Erfassung, Analyse und Verwaltung der Messparameter solcher Systeme die technische Umsetzung, die kaum zu überwindbare Probleme bereitet. Die heute in jedem Zeitpunkt verfügbare, ungeheure Datenmenge aus unterschiedlichsten Erfassungsvorrichtungen und Detektionsvorrichtungen (z.B. Windgeschwindigkeitssensoren, Satellitenbilder, Wasserstandsensoren, Wasser- und Windtemperatursensoren etc.) macht eine Kontrolle und Lenkung durch reines menschliches Handeln und Wahrnehmung nur noch schwer möglich. Die technische Umsetzung solcher Luftfahrtsysteme sollte deshalb, falls möglich, vollautomatisiert und in Real-Time sowohl mit den Erfassungsvorrichtungen/als auch mit den Betriebsstörungseinsatzvorrichtungen interagieren. Selbst nur teilweise menschliche Interaktion ist in der Flugtechnik in vielen Fällen betreffend Signalmenge und/oder Reaktionsgeschwindigkeit nicht mehr möglich. Die menschliche Interaktion hat bei komplexen Systemen zudem den Nachteil, dass ihre Fehleranfälligkeit in Abhängigkeit der Komplexität nicht linear steigt. Das Verhalten bzw. der Betrieb des Systems wird unvorhersagbar. Unerwartete Betriebsunterbrüche, Systemabstürze oder Systemcrashes sind die Folge. Dazu gibt es gehäuft Beispiele in neuerer Zeit, wie z.B. systemerzeugte Betriebsunterbrüche bei mit menschlicher Interaktion gekoppelten Systemen order beispielsweise trotz aller Notfallinterventionsvorrichtungen und -systemer unvorhersehbare Flugzeugabstürze wie z.B. MD1 1-Crash der Swissair vor Halifax am 03.11.98 oder das Flugunglück bei Überlingen im Juli 2002 etc.

Obwohl Betriebsstörungen bei Flugzeugen, sowohl in der Personenflugbeförderung als auch bei der Güterbeförderung, durch die steigende beförderte Menge ebenfalls häufiger geworden sind, gilt für Flugzeugbetriebsstörungen immer noch, dass der Stand der Technik über viel weniger Erfahrungswerte verfüg als bei Betriebsstörungen in anderen technischen Bereichen. Dies betrifft z.B. die Anzahl existierender, in Betrieb stehender Einheiten mit vergleichbaren historischen Ereignissen. Daraus folgt, dass zur Realisierung eines Luftfahrtsystems zur Behebung von Betriebsstörungen statistische Erfahrungswerte, wie z.B. das "Gesetz der großen Zahlen", im Wesentlichen nicht anwendbar sind. Dazu kommt, dass es in vielen Fällen von Betriebsstörungen bei Flugzeugen zudem schwierig ist, die wirkliche Ursache festzustellen, trotz aufwendiger technischer Hilfsvorrichtungen, wie die Black Box und nahtloser Überwachung der Flugtrajektorie. Dies macht es schwierig, automatisierte Einsatzvorrichtungen zur Behebung von Betriebsstörungen oder entsprechende elektronische Schalt- und Signalerzeugungssysteme auf die notwendige Kausalität zu gründen, bzw. entsprechende Daten überhaupt zu erhalten. Im Stand der Technik versucht man z.B. entsprechende Daten auf die betroffenen Landebasen, Typen der eingesetzten Flugzeuge oder die Menge betrie-bener Flugzeuge (z.B. mittels Marktanteilen des Betreibers, wie z.B. Umlauf (Turnover), etc.) zu begründen. Bekannte solche Systeme sind z.B. RPK (Revenue Passenger Kilometer), AVF (Average Fleet Value) etc. Damit kann z.B. das Verhalten des Betreibers berücksichtigt werden. Einer der Nachteile dieser Systeme ist, dass der Turnover nur die momentane und unmittelbar folgende Zukunft reflektierit und technisch nur sehr indirekt Aufschlüsselung der Ursachen von Betriebsstörungen erlaubt. Zudem besteht technisch zwischen dem Turnover und den auftretenden Betriebsstörungen in den seltensten Fällen eine direkte Abhängigkeit. Einige Systeme des Standes der Technik basieren auch auf der Anzahl in Betrieb stehender Flugzeuge, welche als Randparameter zur Realisierung eines automatisierten Flugfahrtssystems zur Behebung von Betriebsstörungen genommen wird. Diese Systeme reflektieren unter Umständen das Auftreten von Betriebsstörungen besser. Jedoch müssen nicht alle Betreiber von Flugzeugen gleiche technische Ausrüstungen, technisches Know How, Wartung der Maschinen, Flugbasen etc. benutzen, geschweige denn für alle betriebenen Flugzeuge gleich verwenden. Dies verzer die Abhängigkeit stark, wodurch die Realisierung solcher Systeme ihrerseits Unsicherheiten erhält und eine große Fehlertoleranz benötigt. Andere Luftfahrtssysteme des Standes der Technik basieren in ihrer technischen Umsetzung auf dem sog. Burning Rate Verfahren. Eins der Probleme des Burning Rate Verfahrens beruht auf der Schwierigkeit, Betriebsstörungen und deren Erwartungswerte auf zukünftige Betriebsstörungen zu extrapolieren. Dies liegt u.a. in der Komplexität und Nichtlinearität der äußeren Einflüsse auf den Betrieb der Flugzeuge.

Bei den Luftfahrtsystemen des Standes der Technik ist zur differenzierten Signalerzeugung menschliche Interaktion in vielen Bereichen immer noch notwendige Voraussetzung. Besonders bei Betriebsstörungen ist die Komplexität der beteiligten Vorrichtungen, erfassten Messparameter oder zu kontrollierenden Prozesse und Interaktionen mit der Umwelt in einem Maß überschritten, das menschliche Interaktion immer weniger zulässt. Insbesondere bei der Steuerung, Kontrolle und Überwachung der dynamischen und/oder nicht-linearen Prozesse, welche zu den Betriebsstörungen führen, entht sich eine Automatisierung der Erkennung dem Stand der Technik. Häufig ist es insbesondere die Nichtlinearität, welche konventionellen Vorrichtungen den Boden zur Automatisierung entzieht. Viele technische Umsetzungen unterschiedlichster Arten von Frühwarn-Vorrichtungen, Bild- und/oder Mustererkennungsvorrichtungen (Pattern-Recognition), insbesondere bei analogen Messdaten oder bei notwendiger Selbstorganisierung der Vorrichtung, sind im Stand der Technik noch heute nicht befriedigend gelöst. Die meisten natürlichen Prozesse besitzen mindestens teilweise einen nichtlinearen Verlauf und tendieren außerhalb eines schmalen linearen Gleichgewichtbereichs zu exponentiellem Verhalten. Eine effiziente und zuveriässig funktionierende Frühwarnsignalerzeugung und automatisierte Betriebsstörungsbehebung kann für Flugzeuge deshalb überlebenswichtig sein. Effiziente Betriebsstörungsbehebung umfasst komplexe technische Teilvorrichtungen der Flugzeuge ebenso wie die vielen tausend Sensoren und Meßsignale, oder Überwachungs- und Steuersysteme basierend auf schwer kontrollierbaren Umwelteinflüssen, wie meteorlogischen (Stürme, Hurrikans, Überschwemmungen, Thermiken) Einflüssen. Eine Automatisierung der Störungsbehebung sollte alle diee Einflüsse berücksichtigen können, ohne die Reaktionsgeschwindigkeit der Störungsbeseitigung zu beeinträchtigen. Solche Systeme sind im Stand der Technik bis anhin nicht bekannt. Die internationale Patentschrift WO 2004/045106 (EP1563616) zeigt ein System des Standes der Technik, womit Betriebsdaten eines Flugzeuges gesammelt und über Kommunikationsmittel des Bordsystems an eine Bodenstation übermittelt werden können. Die europäische Patentschrift EP 1 455 313 zeigt ein anderes System des Standes der Technik, wobei Flug- und Betriebsparameter mit einem sog. Aircraft Condition Analysis and Management System (ACAMS) überwacht und anfallende oder zu erwartende Betriebsstörungen detektiert werden können. Die europäische Patentschrift EP 1 630 763 A1 zeigt ein weiteres Überwachungs- und Kontrollsystem. Mit diesem System sollen anfallende Betriebsstörungen basierend auf den übermittelten Messparametern vermieden werden. Die dabei gezeigte Alarmvorrichtung basiert insbesondere auf mittels des Systems generierten, prognostizierten Trajektorien der überwachten Flugzeuge. Bei bevorstehenden Betriebsstörungen wird automatisch ein entsprechendes Alarmsignal erzeugt. Die US Patentschrift US 6 940 426 zeigt ein System zur Wahrscheinlichkeitsbestimmung von auftretenden Betriebsstörungen bei Flugzeugen. Dabei werden unterschiedliche Messparameter sowohl von historischen Ereignissen als auch von dynamisch erfassten Ereignissen erfasst und entsprechend bei der Signalerzeugung berücksichtigt. Die europäische Patentschrift EP 1 777 674 zeigt ein Kontroll- und Steuersystem für Landungen und Starts von Flugzeugen. Die Messparameter können gleichzeitig von mehreren zugeordneten Flugzeugen erfasst, verwaltet und zur Kontrollsignalerzeugung verwendet werden. Die europäische Patentschrift EP 1 840 755 A2 zeigt ein weiteres Luftfahrtsystem zur Vermeidung und Behebung von Betriebsstörungen. Dabei werden eine Vielzahl von Messparametern des Flugzeuges an eine Bodenstation übermittelt. Diese Vergleicht die Messdaten z.B. mit Herstellerdaten in Real-Time und erzeugt bei Abweichung ein entsprechendes Steuersignal und/oder Steuersoftware für die Avionik des Flugzeuges oder den Betreiber. Die US Patentschrift US 5 500 797 zeigt ein Kontrollsystem, welches Betriebsstörungen im Flugzeug detektiert und Messparameter speichert. Die gespeicherten Messparameter können bei der Analyse der Betriebsstörung verwendet werden. Insbesondere werden damit Messdaten für zukünftige Betriebsstörungen erfasst und können zur Steuerung von Betriebsstörungseinsatzvorrichtungen verwendet werden. Schlussendlich zeigt die europäische Patentschrift EP 1 527 432 Bl ein avionisches Luftfahrtsystem zur ortsgebundenen Flugüberwachung von Flugzeugen. Basierend auf den übermittelten Daten kann z.B. ein entsprechendes Alarmsignal automatisch erzeugt und Kontroll- und Steuerfunktionen generiert werden. Die deutsche Patentschrift DE 198 56 231 A1 von Daimler Chrysler zeigt ein satellitenbasiertes Kontrollsystem zum Übertragen von Kontrolldaten von Flugzeugen z.B. auf eine Station eines Flugbetriebzentrums. Da das Kommunikationssystem satellitenbasiert ist, lassen sich die Flugzeuge auch im Flug überwachen. Das System kann bei Überschreiten von festgelegten Grenzwerten eine Fehleranalyse durchführen, Warnmeldungen ausgeben und allenfalls Marnahmen zur Fehlerbehebung einleiten. Das Dokument 'The revolution of the aircraft engine ground maintenance station", Clinton J.T., zeigt das Kommunikationssystem ACARS (Aircraft Communication and Reporting System), mittels welchem Kontrolldaten von Flugzeugen erfasst werden können und auf eine Bodenstation, einem sog. Engine Data Center, übertragen werden. Da das Kommunikationssystem über Satellitenlinks verfügt, können die Kontrolldaten der Flugzeuge auch während des Fluges erfasst werden. Warnungen (alerts) oder Alarmsignale basierend auf den übertragenen Kontrolldaten können von dem System an das Flugzeug, den Hersteller des Flugzeuges (OEM: Original Equipment Manufacturer) oder anderweitig ausgegeben werden.

### Technische Aufgabe

Es ist eine Aufgabe dieser Erfindung, ein avionisches Luftfahrtsystem mit Bodenstation zur automatischen Behebung von auftretenden Betriebsstörungen bei Flugzeugen vorzuschlagen, welches die oben erwähnten Nachteile nicht aufweiset. Insbesondere soll die Lösung es erlauben, ein vollautomatisiertes, elektronisches Luftfahrtsystem zur Verfügung zu stellen, welches dynamisch auf veränderte Bedingungen und Betriebsunterbrüche reagiert und/oder sich anpasst. Weiter soll es eine Lösung sein, welche erlaubt, das avionische Luftfahrtsystem derart zu gestalten, dass veränderbare Kausalität und Abhängigkeit der Betriebsstörungen (z.B. Ort des Einsatzes, Art des Einsatzes, Betrieb des Flugzeuges, äußere Einflüsse wie z.B. Wetter, Landebasis etc.) mit der notwendigen Genauigkeit vom Luftfahrtsystem berücksichtigt und in der technischen Umsetzung derart integriert sind, dass menschliches Interagieren nicht notwendig ist.

Gemäss der vorliegenden Erfindung wird dieses Ziel insbesondere durch die Elemente der unabhängigen Ansprüche erreicht. Weitere vorteilhafte Ausführungsformen gehen ausserdem aus den abhängigen Ansprüchen, der Beschreibung und den Zeichnungen hervor.

Insbesondere werden diese Ziele der Erfindung durch ein avionisches Luftfahrtssystem mit Bodenstation zur automatischen Behebung von auftretenden Betriebsstörungen bei Flugzeugen mit den Merkmalen des Anspruchs 1 und durch das avionische Luftfahrtsverfahren mit Bodenstation zur automatischen Behebung von auftretenden Betriebsstörungen bei Flugzeugen mit den Merkmalen des Anspruchs 13 erreicht.

Die zugeordneten Logparameter können z.B. mittels der drahtlosen Schnittstelle der Avionik der Flugzeuge über ein sate elitenbasiertes Netzwerk direkt auf die Bodenstation übertragen werden. Die zugeordneten Logparameter können z.B. aber auch mittels der drahtlosen Schnittstelle der Avionik (Bordsystems) der Flugzeuge über ein drahtloses Kommunikationsnetzwerk einer angeflogenen Landebasis auf die Bodenstation übertragen werden. Die Detektionsvorrichtungen können z.B. vollständig in die Avionik der Flugzeuge integriert sein. Die Landebasen können z.B. aber auch mindestens Teile der Detektionsvorrichtung umfassen. Die Detektionsvorrichtung kann z.B. mindestens teilweise als Bestandteil eines Kontrollsystems einer Landebasis, z.B. eines Flughafens oder Flugplatzes, realisiert sein. Die Detektionsvorrichtung kann z.B. auch teilweise als Bestandteil eines Kontrollsystems eines Flugdienstleistungsanbieter und/oder Flugbetriebsanbieter realisiert sein. Dies hat den Vorteil, dass bei der Avionik der Flugzeuge keine weiteren technischen Anpassungen oder Realisationen notwendig sind als bereits vorhanden. So können z.B. die Detektionsvorrichtung an jeder möglichen Flug-/Landebasis realisiert sein oder die Cycles können anderweitig erfasst werden und an das Luftfahrtsystem übermittelt werden. Die Erfindung hat u. a. den Vorteil, dass mittels der erfindungsgemäßen Vorrichtung ein einheitliches, technisch in die bestehende Elektronik der Flugzeuge (Avionik) zu integrierendes vollautomatisiertes avionisches Luftfahrtsystem mit Bodenstation zur automatischen Behebung von auftretenden Betriebsstörungen bei Flugzeugen realisiert werden kann. Dies war so im Stand der Technik bis anhin nicht möglich, da die Automatisierungen ohne menschliche Interaktion häufig unvorsehbare Instabilitäten aufwiesen. Betriebsunterbrüche bei Flugzeugen unterliegen trotz der grossen Anzahl mit Flugzeugen transportierter Güter und Personen nicht den Gesetzmässigkeiten großer Zahlen. Einerseits führt die technische Komplexität im Aufbau der Flugzeuge mit meist mehreren Motoren und einigen tausend interagierenden Sensoren zu einem für den Fachmann in Extremfällen nicht voraussagbaren Verhalten. Anderseits ist auch die Physik z.B. der Flügeldynamik keineswegs technisch so vollständig verstanden, dass Flugzeuge in allen Fällen ein voraussagbares Verhalten im Flug zeigen. Im Gegenteil beruht das meiste der Gestaltungstechnik der Flügel und des Flugzeugkörpers noch immer auf empirisch gesammelten Erfahrungswerten und nicht technisch vorausgesagten oder berechneten Formen. Flugzeuge selbst sind zusätzlich in ihrem Betrieb stark netterarbhängig. Das Wetter selbst ist technisch zur Zeit weder wirklich voraussagbar noch berechenbar, sondern unterliegt chaotischen, hochgradig nichtlinearen Prozessen. Dadurch entzog sich eine effiziente und stabile Automatisierung der Behebung von Betriebsstörungen den im Stand der Technik bekannten avionischen Luftfahrtsystemen. Das erfindungsgemäße Luftfahrtsystem mit Bodenstation behebt nun diesen Mangel im Stand der Technik und ermöglicht erstmals die Realisierung eines entsprechenden, automatisierten avionischen Luftfahrtsystems. Ein weiterer Vorteil ist, dass mittels des ertindungsgemäßen Luftfahrtsystems mindestens teilweise basierend auf Cycles (take off and landing) Kausalität und Abhängigkeit der Betriebsstörungen mit der notwendigen Genauigkeit erfasst und verwendet werden können. Damit lässt sich eine dynamisch angepasste Betriebssicherstellung mittels automatisierter Betriebsstörungsbehebung garantieren. Im Sonderfall von Ausführungsbeispielen mit zusätzlich geldwertbasierten Parametern erlaubt das Luftfahrtsystem erstmals eine vollständige Automatisierung der zusätzlichen Tarifierung der Betriebsstörung auf allen Stufen. Auch dies war so bis anhin im Stand der Technik so nicht möglich. Wie erwähnt sind die Aktivierungsparameter variabel mittels des Filtermoduls basierend auf der detektierten Anzahl Start- und/oder Landeeinheiten bestimmt. Ebenso kann es sinnvoll sein z.B. mittels Messsensoren der Detektionsvorrichtung die Start- und/oder Landeeinheiten dynamisch oder teilweise dynamisch zu detektieren. Die Bodenstation wird damit dynamisch über die durchgeführten Starts und Landungen eines Flugzeuges informiert Als Ausführungsvariante können z.B. auch mittels Sensoren und/oder Detektionsmittel der Detektionsvorrichtung landbasisspezifischen Daten der zugeordneten Lande-/Startbasis für Flugzeuge, wie z.B. Fluggütertransportmittel und/oder Personenflugbeförderungsmittel, dynamisch detektiert werden. Die dem Luftfahrtsystem zugeordneten Flugzeuge besitzen Detektionsvorrichtungen mit einer Schnittstelle zur Bodenstation und/oder Landebasis und/oder zum satellitenbasiereten Netzwerk. Die Schnittstelle zur Bodenstation kann z.B. mittels einer Luftschnittstelle realisiert sein. Diese Ausführungsvariante hat u. a. den Vorteil, dass das Luftfahrtsystem eine real-time Erfassung der Cycles (Start-/Landung) erlaubt. Daraus ergibt sich auch die Möglichkeit zu einer dynamischen Adaption des Betriebs des Luftfahrtsystems in Real-Time an die aktuellen Verhältnisse und/oder insbesondere eine entsprechende Real-Time-Anpassung der Aktivierungsparameter. Die technische Umsetzung des Verfahrens erhält damit die Möglichkeit zum Self-Adapting des Luftfahrtsystems. Ebenfalls ertaubt dies eine vollständige Automatisierung. Diese Art von Automatisierung ist mit keinerr der Vorrichtungen des Standes der Technik möglich.

In einer Ausführungsvariante werden die Betriebsstörungseinsatzmittel mittels des Filtermoduls bei Detektieren einer Betriebsstörung mittels der Sensorik des Luftfahrtsystems entsprechend der aufgetretenen Betriebsstörung und/oder dem betroffenen Flugzeugtyp selektiert und mittels der Schaltvorrichtung aktiviert. Diese Ausführungsvariante hat den Vorteil, dass zur Behebung der anfallenden Betriebsstörung mittels des Filtermoduls die aktivierten Betriebsstörungseinsatzmittel spezifisch selektiert und an die anfallende Betriebsstörung und/oder Ort der Betriebsstörung angepasst werden können. Z.B. kann das Filtermodul für diese Ausführungsvariante entsprechend realisierte Expertensysteme, neuronale Netzwerkmodule umfassen. Insbesondere kann das Filtern und Selektieren z.B. mittels adaptierter Lookup Tables realisiert sein. Dies erlaubt eine Automatisierung der Luftfahrtsysteme basierend auf dem erfindungsgemäßen System, wie es bis anhin im Stand der Technik nicht annähernd möglich war.

In einer anderen Ausführungsvariante werden bei Detektieren einer Betriebsstörung mittels der Sensorik die Betriebsstörungseinsatzmittel mittels des Filtermoduls zusätzlich basierend auf dem Stapelspeicherhöhenwert des Aktivierungsstapelspeichers selektierbar und mittels der Schaltvorrichtung selektiv aktiviert. Diese Ausführungsvariante hat u.a. den Vorteil, dass das Luftfahrtsystem dynamisch auf die übermittelten Aktivierungsparameter reagieren kann. Der Speicherschwellwert und die kumulierten Aktivierungsparameter müssen so nicht notwendigerweise identisch sein. Dies erlaubt z.B. mittels des Filtermoduls einen dynamische Anpassung der selektierten Betriebsstörungseinsatzvorrichtungen basierend auf den übermittelten Aktivierungsparametern.

In einer weiteren Ausführungsvariante umfassen die Logparameter zusätzlich Messwertparameter des Flight Management System (FMS) und/oder des Inertialnavigationsvorrichtung (INS) und/oder der Fly-By-Wire Sensoren und/oder Flugüberwachungsvorrichtungen des Flugzeuges, wobei der Speicherschwellwert mittels des Filtermoduls dynamisch für das jeweilige Zeitfenster basierend auf dem Stapelspeicherhöhenwert des Techlog-Stapelspeichers und den zusätzlichen Logparameten generiert wird. Diese Ausführungsvariante hat u.a. den Vorteil dass z.B. das Luftfahrtsystem dynamisch und in Real-Time mittels der zusätzlichen Logparameter angepasst werden kann. Ebenso können z.B. mittels des Filtermoduls die Aktivierungsparameter und/oder der Speicherschwellwert dynamisch mittels der zusätzlichen Logparameter an die Art und Wahrscheinlichkeiten einer Betriebsstörung angepasst werden.

In einer wieder anderen Ausführungsvariante umfasst die Avionik des Flugzeuges eine Höhenmesssensorik und/oder einen Fahrtenmesser und/oder ein Variometer und/oder einen Horizontkreisel und/oder einen Wendezeiger und/oder einen Beschleunigungsmesser und/oder eine Überziehwarnsensorik und/oder eine Außen-temperatursensorik und/oder eine Ortsbestimmungsvorrichtung, wobei die Logparameter zusätzlich Messparameter mindestens eines Sensors umfassen und wobei der Speicherschwellwert mittels des Filtermoduls dynamisch für das jeweilige Zeitfenster basierend auf dem Stapelspeicherhöhenwert des Techlog-Stapelspeichers und den zusätzlichen Logparametern generiert wird. Beispieisweise könnem mittels eines GPS-Moduls des Ortsbestimmungsmoduls der Detektionsvorrichtung ortsabhängige Parameter generiert und an die Bodenstation übermittelt werden. Diese Ausführungsvariante hat u. a. die gleichen Vorteile wie die vorgehende. Bei der Ausführungsvariante mit Ortsbestimmungsmodul können z.B. mittels des Luftfahrtsystems jederzeit die Betriebsstörungseinsatzvorrichtung bezüglich des Ortes des Betriebsstörungsereignisses kontrolliert und gesteuert werden. Wie erwähnt können folglich mittels des Ortserfassungsmoduls der Detektionsvorrichtung z.B. Ortskoordinatenparameter des aktuellen Standortes des Flugzeuges generiert werden und an die Bodenstation zum Auslösen der Intervention zur Behebung einer Betriebsstörung mittels der dediziert selektierten Betriebsstörungseinsatzvorrichtungen übertragen werden. Beispielsweise kann mittels mindestens einer Betriebsstörungseinsatzvorrichtung beim Detektieren eines Interventionsereignisses die Betriebsstörung des Flugzeuges automatisiert oder mindestens halb automatisiert behoben werden. Diese Ausführungsvariante hat u. a. den Vorteil, dass die Betriebsstörungseinsatzvorrichtungen, wie z.B. automatisierte Löschvorrichtungen, Alarmvorrichtungen bei Hilfsmittel oder lnterventionseinheiten, wie z.B. Polizei- oder Feuerwehreinsatzeinheiten, automatisierte Schließ- oder Ab-/Umschalteinheiten etc. automatisiert und/oder in Real-Time basierend auf dem aktuellen Standort des Flugmittels optimiert und/oder aktiviert werden können. Die Betriebsstörungseinsatzvorrichtung kann neben automatisierten Vorrichtungen zum direkten Eingreifen auch zusätzlich geldwertbasierte Übertragungsmodule umfassen. Da mittels des Ortserfassungsmoduls der Detektionsvorrichtung z.B. Ortskoordinatenparameter des aktuellen Standortes des Flugzeuges generiert werden und an die Bodenstation übermittelt werden können, können z.B. mittels des Filtermoduls die Aktivierungsparameter und/oder der Speicherschwellwert dynamisch an die Wahrscheinlichkeiten des Auftretens einer Betriebsstörung angepasst werden. Z.B. können schwierigen Landebasen, wie z.B. Hongkonghöhere Aktivierungsparameter oder Speicherschwellwerte zugeordnet werden, Landebasen mit hoher Sicherheit, wie z.B. Frankfurt oder Zürich, kleinere Werte bei den Aktivierungsparametern und/oder des Speicherschwellwertes. Das Verhalten und die Umwelteinflüsse werden so beim Betrieb des Flugzeuges vollständig und dynamisch berücksichtigt. Dies war so im Stand der Technik bis anhin nicht möglich. Das Gleiche gilt für erfasste Messparameter der Höhenmesssensorik, des Fahrtenmesses, des Variometers des Horizontkreisels Wendezeiges, Beschleunigungsmesses der Überziehwarnsensorik oder der Außen-temperatursensorik des Flugzeuges.

In einer Ausführungsvariante werden mittels der Avionik des Flugzeuges oder der Kommunikationsmittel der Landebasis ATIS-Messparameter basierend auf dem Automatic Terminal Information Service (ATIS) der angeflogenen Landebasis bei jeder Lande- und Starteinheit automatisch auf die Bodenstation übertragen, wobei der Speicherschwellwert dynamisch für das jeweilige Zeitfenster basierend auf dem Stapelspeicherhöhenwert des Techlog-Stapelspeichers bestimmt und mittels der ATIS-Messparameter dynamisch angepasst wird. Diese Ausführungsvariante hat u.a. die gleichen Vorteile wie die vorhergehende. Insbesondere kann z.B. das Luftfahrtsystem dynamisch und in Real-Time basierend auf den ATIS-Messparameten angepasst werden. Ebenso können z.B. mittels des Filtermoduls die Aktivierungsparameter und/oder der Speicherschwellwert dynamisch mittels der ATIS-Messparameter an die Art und Wahrscheinlichkeiten einer Betriebsstörung angepasst werden.

In einer anderen Ausführungsvariante werden mittels des Filtermoduls der Bodenstation dynamisch bestimmte erste Aktivierungsparameter auf die Avionik des Flugzeuges und/oder auf ein dem jeweiligen Flugzeuge zugeordneten Ergänzungsbordsystem übertragen, und zur Inkrementierung des Aktivierungsstapelspeichers geschützte zweite Aktivierungsparameter von der Avionik oder dem zugeordneten Ergänzungsbordsystem generiert und auf die Bodenstation übertragen. Die geschützten zweiten Aktivierungsparameter können z.B. eine eindeutig zuordenbare Identifikationsnummer oder andere elektronisch Identifikation (ID), wie z.B. eine IMSI umfassen. Diese Ausführungsvariante hat u.a. den Vorteil, dass die zweiten Aktivierungsparameter und die ersten Aktivierungsparameter nicht identisch sein müssen. Dies erlaubt z.B. einen dynamische Anpassung der selektierten Betriebsstörungseinsatzvorrichtungen basierend auf den zweiten Aktivierungsparametern mittels des Filtermoduls. Durch das geschützte Beifügen einer eindeutig zuordenbaren Identifikationsnummer lassen sich die Aktivierungsparameter insbesondere z.B. auch einfach über Netzwerke übermitteln oder von dezentralisierten Systemen bearbeiten.

In einer weiteren Ausführungsvariante umfasst die Bodenstation ein Interface zum Zugreifen auf eine oder mehrere Datenbanken mit landebasisspezifischen Datenrekords, wobei jede mittels der Detektionsvorrichtung detektierte und als Logparameter erfasste Start- und/oder Landeeinheit mindestens einem landebasisspezifischen Datenrekord zugeordnet wird und die Logparameter mittels eines Gewichtungsmoduls basierend auf dem zugeordneten landebasisspezifischen Datenrekord gewichtet werden und/oder gewichtet generiert werden. Das Luftfahrtsystem kann z.B. zusätzlich Mittel zum dynamischen Aktualisieren der einen oder mehreren Datenbanken mit landebasisspezifischen Datenrekords umfassen, wobei die Aktualisierung der landebasisspezifischen Datenrekords periodisch und/oder auf Request realisiert sein kann. Die eine oder mehrere Datenbanken können z.B. dezentralisiert einer Landebasis für Flugzeuge zugeordnet sein, wobei mittels eines Interfaces Daten unidirektional und/oder bidirektional zur Bodenstation übertragen werden. Diese Ausführungsvariante hat u. a. die gleichen Vorteile wie die vorhergehende Ausführungsvariante. Insbesondere wird durch das Zugreifen auf die Datenbanken mit lande- und/oder starteinheitsspezifischen Datenrekords eine Real-Tme-Adaption des luftfahrtsystems z.B. betreffend den technischen Bedingungen bei den benutzten Landebasen möglich. Dies erlaubt, das Luftfahrtsystem stets automatisiert auf dem neusten Stand zu halten. Dies kann insbesondere wichtig sein beim Berücksichtigen neuer Entwicklungen und Einführungen von technischen Systemen zur Sicherheitsehöhung etc. bei den Cycles. Weiter hat die Realisierung der Datenbanken den Vorteil, dass mittels Filtermodul oder geeigneter dezentralisierter Filtermittet Daten, wie z.B. Metadaten, von erfassten Daten generiert werden können und dynamisch aktualisiert werden können. Dies erlaubt einen schnellen und einfachen Zugriff. Bei einer lokalen Datenbank bei der Bodenstation mit periodischer Aktualisierung kann z.B. das Luftfahrtsystem auch dann dynamisch weiter funktionieren, wenn die Verbindungen zwischenzeitlich zu einzelnen Landebasen unterbrochen wird.

In einer wieder anderen Ausführungsvariante wird mittels eines integrierten Oszillators des Filtermoduls ein elektrisches Taktsignal mit einer Referenzfrequenz erzeugt, wobei basierend auf dem Taktsignal das Filtermodul periodisch den variablen Aktivierungsparameter bestimmen und/oder gegebenenfalls auf den entsprechenden inkrementierbaren Stack übertragen. Diese Ausführungsvariante hat u. a. den Vorteil, dass die einzelnen Module und Einheiten der technischen Umsetzung des Luftfahrtsystems einfach synchronisiert und gegeneinander abgeglichen werden können.

An dieser Stelle soll festgehalten werden, dass sich die vorliegende Erfindung neben dem erfindungsgemäßen Luftfahrtsystem mit Bodenstation auch auf ein entsprechendes Verfahren bezieht.

Nachfolgend werden Ausführungsvarianten der vorliegenden Erfindung anhand von Beispielen beschrieben. Die Beispiele der Ausführungen werden durch die folgenden beigelegten Figuren illustrierf:
Figur 1 zeigt ein Blockdiagramm, welches schematisch ein Ausführungsbeispiel einer erfindungsgemäßen avionischen Luftfahrtssystem 80 mit Bodenstation 81 zur automatischen Behebung von auftretenden Betriebsstörungen bei Flugzeugen 40/41/42 darstellt. Das avionische Luftfahrtsystem 80 ist mit einer Vielzahl von Flugzeugen 40/41/42 über eine drahtloses Schnittstelle 403 der Avionik 402 verbunden. Mittels einer Schaltvorrichtung 1 der Bodenstation 81 werden dedizierte Betriebsstörungseinsatzvorrichtungen 603 zur automatischen Betriebsstörungsbehebung aktiviert, falls eine mittels einer Sensorik 3/401/601 detektierte Betriebsstörung eintritt. Basierend auf den Logparametern, d.h. insbesondere der gemessenen Cycles, verändert ein Filtermodul 2 die Steuerung der Schaltvorrichtung 1.
Figur 2 zeigt ebenfalls ein Blockdiagramm, welches schematisch ein Ausführungsbeispiel eines erfindungsgemäßen avionischen Luftfahrtssystems 80 mit Bodenstation 81 zur automatischen Behebung von auftretenden Betriebsstörungen bei Flugzeugen 40/41/42 darstellt. Das avionische Luftfahrtsystem 80 ist mit einer Vielzahl von Flugzeugen 40/41/42 über eine drahtloses Schnittstelle 403 der Avionik 402 verbunden. Mittels einer Schaltvorrichtung 1 der Bodenstation 81 werden dedizierte Betriebsstörungseinsatzvorrichtungen 603 zur automatischen Betriebsstörungsbehebung aktiviert, falls eine mittels einer Sensorik 3/401/601 detektierte Betriebsstörung eintritt.

Figuren 1 und 2 illustrieren eine Architektur, die zur Realisierung der Erfindung verwendet werden kann. In diesem Ausführungsbeispiel ist das avionisches Luftfahrtsystem 80 mit Bodenstation 81 zur automatischen Behebung von auftretenden Betriebsstörungen bei Flugzeugen 40/41/42 mit einer Vielzahl von Flugzeugen 40/41/42 über eine drahtlose Schnittstelle 403 der Avionik 402 der Flugzeuge 40,41,42 verbunden Das Luftfahrtssystem 80 mit Bodenstation 81 kann z.B. als Teil eines technischen Systems eines Betreibers von Flugzeugen 40,...,42 sein, wie beispielsweise einer Fluggesellschaft oder Fluggüter-/Flugfrachttransportgesellschaft, aber auch eines Herstellers von Flugzeugen wie Airbus oder Boeing oder Flugüberwachungsdiensten. Die Flugzeuge können z.B. Flugzeuge zum Gütertransport 40/41 und/oder Personenbeförderung 42 und/oder Luftschiffe wie Zeppeline oder gar Shuttles oder andere Flugmittel zur Weltraumfahrt umfassen. Die Flugzeuge 40,...,42 können ebenfalls motorisierte und nicht motorisierte Flugmittel umfassen, insbesondere Segler, Motorsegler, Deltasegler u.ä.. Für ein bestimmtes Betriebsstörungsereignis werden dedizierte Betriebsstörungseinsatzvorrichtungen 603 zur automatischen Betriebsstörungsbehebung mittels einer Schaltvorrichtung 1 der Bodenstation 81 aktiviert, falls eine mittels einer Sensorik 3/401/601 detektierte Betriebsstörung eintritt. Die Bodenstation 81 und/oder die Betriebsstörungseinsatzvorrichtungen 603 können insbesondere teilweise z.B. automatisierte Notfall- und Alarmvorrichtungen mit geldwertbasierten Übertragungsmodulen umfasst. Die Sensorik 3/401/601 kann z.B. mindestens teilweise zum Detektieren von Betriebsstörung in die Avionik 402 der Flugzeuge 40,...,42, die Steuervorrichtung der Betriebsstörungsbehebungsvorrichtungen 603 und/oder die Bodenstation 81 und/oder Landebasis 11 integriert sein. Bei den Betriebsstörungseinsatzvorrichtungen 603 kann es sich z.B. um Kontroll-, Alarmvorrichtungen oder Systeme zur direkten technischen Intervention beim betroffenen Flugzeug 40,...,42, beim Betreiber des Flugzeuges 40,...,42 und/oder der Landebasis 11 und/oder der Bodenstation 81 handeln, welche beim Detektieren entsprechender Betriebsstörungen betroffen ist. Natürlich können auch mehrere Flugzeuge 40,...,42, Bodenstationen 81 und/oder Landebasen 11 gleichzeitig betroffen oder mittels des Luftfahrtssystems erfasst sein. Die Betriebsstörungsbehebung kann z.B. durch gekoppelte und/oder abgestufte technische Interventionen geschehen, wie z.B. Auslösen unterschiedlicher Kontrolldienste oder Drosselungs- und Dosierungsfilter bei entsprechenden Dosierungsvorrichtungen oder Ventilen etc.. Ebenso sind Betriebsstörungsbehebungsvorrichtungen 603 möglich, welche z.B. durch das Flugfahrtsystem 80 aktiviert werden, beispielsweise im Sinne von automatisierten oder teilweise automatisierten Notfallinterventionen (oder deren Auslösung) von medizinisch geschultem Personal oder automatisiertem Auslösen von flugbedingten Notsituationen wie Krankentransporten etc., welche durch mittels des Flugfahrtsystems 80 generierte, selektiv übermittelte Signaldaten alarmiert werden. Betriebsstörungsbehebungsvorrichtungen 603 können z.B. zur Steuerung der Vorrichtungen 603 mittels des Luftfahrtssystems 80 zur automatisierten Behebung bei Betriebsstörungen mittels eines Interfaces uni- oder bidirektional mit den Flugzeug 40,...,42 und/oder der Bodenstation 81 und/oder der Landebasis 11 verbunden sein. Die Referenznummer 60 beschreibt die Interventionsvorrichtung als Ganzes, umfassend das Kommunikationsinterface 601 mit eventueler Sensorik zur Messung von Betiebsstörungen, die Steuervorrichtung 602 zur elektronischen Überwachung und Steuerung der Betriebsstörungseinsatzvorrichtung 603 sowie die Betriebsstörungseinsatzvorrichtung 603.

Mittels der Sensorik 3/401/601 wird eine auftretende Betriebsstörung detektiert und mittels des Filtermoduls 2 werden die Betriebsstörungseinsatzmittel 603 z.B. entsprechend der aufgetretenen Betriebsstörung und/oder dem betroffenen Flugzeugtyp 40,...,42 selektiert und mittels der Schaltvorrichtung 1 aktiviert. Das Luftfahrtsystem 80 umfasst in die Avionik 402 der Flugzeuge 40/41/42 integrierte Detektionsvorrichtungen 411. Mittels der Detektionsvorrichtungen 411 werden durchgeführte Start- und/oder Landeeinheiten eines Flugzeuges 40/41/42 elektronisch erfasst, wobei entsprechende, dem Flugzeug 40,...,42 zugeordnete Logparameter der durchgeführten Start- und/oder Landeeinheiten von den Detektionsvorrichtungen 411 über die drahtlose Schnittstelle 403 auf die Bodenstation 81 übertragen werden. Die Logparameter können z.B. mindestens teilweise in Form von Betragswertparametern erfasst sein. Mittels der drahtlosen Schnittstelle 403 der Avionik 402 der Flugzeuge 40,...,42 können z.B. die zugeordneten Logparameter über ein satelitengestütztes Netzwerk 70 direkt auf die Bodenstation 81 übertragen werden. Die zugeordneten Logparameter können z.B. auch über ein drahtloses Kommunikationsnetzwerk 111 einer angeflogenen Landebasis 11 auf die Bodenstation 81 übertragen werden. Die Bodenstation 81 umfasst für jedes Flugzeug 40,...,42 einen inkrementierbaren Techlog-Stapelspeicher 202 mit auslesbarem Stapelspeicherhöhenwert (Techlog-Stapelspeicherhöhenwert). Der Stapelspeicherhöhenwert des Techlog-Stapelspeichers 202 wird mittels eines Zählermoduls 203 der Bodenstation 81 basierend auf gefilterten Start- und/oder Landeeinheiten der übertragenen Logparameter des jeweiligen Flugzeuges 40,...,42 erhöht. Das Zählermodul 203 umfasst ebenfalls Mittel zum Auslesen des Stapelspeicherhöhenwertes des Techlog-Stapelspeichers 202. Mittels eines Filtermoduls 2 der Bodenstation 81 wird ein Speicherschwellwert zur Freigabe der Aktivierung der Betriebsstörungseinsatzvorrichtung 603 dynamisch für ein bestimmtes Zeitfenster basierend auf dem Stapelspeicherhöhenwert des Techlog-Stapelspeichers 202 bestimmt. Die Bodenstation 81 umfasst einen Aktivierungsstapelspeicher 102 eines geschützten Speichermoduls 103, mittels welchem Aktivierungsparameter des Flugzeuges 40,...,42 erfasst werden. Die Aktivierungsparameter werden basierend auf dem aktuellen Speicherschwellwert auf die Bodenstation 81 übertragen und der Aktivierungsstapelspeicher 102 wird entsprechend den übertragenen Aktivierungsparametern schrittweise inkrementiert. Die Aktivierungsparameter können als Spezialfall mindestens teilweise monetäre und/oder geldwerfbasierte Betragswerte, insbesondere elektronisch geschützte Parameter umfassen. Als Ausführungsvariante können z.B. mittels des Filtermoduls 2 der Bodenstation 81 erste Aktivierungsparameter dynamisch bestimmt werden und auf die Avionik (402) des Flugzeuges 40,...,42 und/oder auf ein dem jeweiligen Flugzeuge 40,...,42 zugeordneten Ergänzungsoffboardsystem 404 übertragen werden. Zur Inkrementierung des Aktivierungsstapelspeicher werden z.B. geschützte zweite Aktivierungsparameter von der Avionik 402 oder dem zugeordneten Ergänzungsoffboardsystem 404 generiert und auf die Bodenstation 81 übertragen. Die geschützten zweiten Aktivierungsparameter können z.B. eine eindeutig zuordenbare Identifikationsnummer umfassen. Mittels eines weiteren Zählermoduls 103 der Bodenstation 81 wird der Aktivierungsstapelspeicherhöhenwert des Stapelspeichers 102 kumuliert erfasst. Die Erfassung kann z.B. periodisch und/oder auf Request erfolgen und/oder bei Übermittlung erfolgen. Falls der dynamisch bestimmte Speicherschwellwert mit dem Stapelspeicherhöhenwert des Aktivierungsstapelspeichers 102 erreicht wird, wird mittels des Filtermoduls 2 die Schaltvorrichtung 1 zum dedizierten Aktivieren der Betriebsstörungseinsatzmittel 603 bei auftretenden Betriebsstörungen freigeschaltet.

Der variable Aktivierungsparameter oder Speicherschwellwert wird mittels des Filtermoduls 2 basierend auf der detektierten Anzahl Start- und/oder Landeeinheiten bzw. der Logparameter z.B. periodisch bestimmt und bei Rück-Übermittlung auf die Bodenstation 81 auf den Aktivierungsstapelspeicher 102 übertragen. Das Filtermodul 2 und/oder die Zählermodule 103/203 können einen integrierten Oszillator umfassen, mittels welchem ein elektrisches Taktsignal mit einer Referenzfrequenz erzeugbar ist, wobei basierend auf dem Taktsignal das Filtermodul 2 und/oder die Zählermodule 103/203 periodisch aktivierbar sind. Der variable Aktivierungsparameter und/oder Aktivierungsstapelspeicher kann z.B. mittels des Filtermoduls 2 basierend auf der detektierten Anzahl Start- und/oder Landeeinheiten dynamisch oder teilweise dynamisch bestimmt werden. Als Ausführungsvariante können z.B. bei Detektieren einer Betriebsstörung mittels der Sensorik 3/401/601 die Betriebsstörungseinsatzvorrichtungen 603 mittels des Filtermoduls 2 zusätzlich basierend auf dem Stapelspeicherhöhenwert des Aktivierungsstapelspeichers 102 selektiert und mittels der Schaltvorrichtung 1 aktiviert werden. Ebenso können die Logparameter z.B. zusätzlich Messwertparameter des Flight Management System (FMS) und/oder des Inertialnavigationsvorrichtung (INS) und/oder der Fly-By-Wire Sensoren und/oder Flugüberwachungsvorrichtungen des Flugzeuges 40,...,42 umfassen, wobei der Speicherschwellwert mittels des Filtermoduls 2 dynamisch für das jeweilige Zeitfenster basierend auf dem Stapelspeicherhöhenwert des Techlog-Stapelspeichers und den zusätzlichen Logparametern generiert wird. Die Avionik 402 des Flugzeuges 40,...,42 kann z.B. auch eine Höhenmesssensorik und/oder einen Fahrtenmesser und/oder ein Variometer und/oder einen Horizontkreisel und/oder einen Wendezeiger und/oder einen Beschleunigungsmesser und/oder eine Überziehwarnsensorik und/oder eine Aussentemperatursensorik und/oder eine Ortsbestimmungsvorrichtung umfassen. Das Ortsbestimmungsmodul der Detektionsvorrichtung 411 kann z.B. mindestens ein GPS-Modul zum Generieren von ortsabhängigen übermittelbaren Parametern umfassen. In den genannten Fällen umfassen die Logparameter zusätzlich Messparameter von mindestens einem der Sensoren, wobei der Speicherschwellwert mittels des Filtermoduls 2 dynamisch für das jeweilige Zeitfenster basierend auf dem Stapelspeicherhöhenwert des Techlog-Stapelspeichers 202 und den zusätzlichen Logparametern generiert wird. Weiter können mittels der Avionik 402 des Flugzeuges 40,...,42 oder den Kommunikationsmitteln 111 der Landebasis 11 beispielsweise auch ATIS-Messparameter basierend auf dem Automatic Terminal Information Service (ATIS) der angeflogenen Landebasis 11 bei jeder Lande- und Starteinheit (Cycle) automatisch auf die Bodenstation 81 übertragen werden, wobei der Speicherschwellwert dynamisch für das jeweilige Zeitfenster basierend auf dem Stapelspeicherhöhenwert des Techlog-Stapelspeichers 202 und den übertragenen ATIS-Messparameten geneiert wird. Die Detektionsvorrichtung 411 umfasst wie erwähnt Messsensoren zum dynamisch oder teilweise dynamisch Detektieren von Start- und/oder Landeeinheiten. Die Detektionsvorrichtung 411 kann dazu wie für die Avionik 403 beschben z.B. eine Höhenmesssensorik und/oder einen Fahrtenmesser und/oder ein Variometer und/oder einen Horizontkreisel und/oder einen Wendezeiger und/oder einen Beschleunigungsmesser und/oder eine Überziehwarnsensorik und/oder eine Aussentemperatursensorik und/oder eine Ortsbestimmungsvorrichtung umfassen. Die Detektionsvorrichtung 411 kann z.B. auch Sensoren und/oder Detektionsmittel zum dynamischen Detektieren von landbasisspezifischen Daten der zugeordneten Land-/Startbasis für Flugtransportmittel 40/41 und/oder Personenflugbeförderungsmittel 42 umfassen. Die zugeordneten Flugtransportmittel 40/41 und/oder Personenflugbeförderungsmittel 42 können z.B. die Detektionsvorrichtung 411 mit einer Schnittstelle zum Filtermodul 2 und/oder zur Benutzervorrichtung 11 umfassen. Die genannte Schnittstelle von der Detektionsvorrrichtung 411 zum Filtermodul 2 und/oder zur Benutzervorrichtung 11 kann z.B. eine Luftschnittstelle umfassen. Insbesondere kann die Detektionsvorrichtung 411 z.B. ein Ortsbestimmungsmodul zum Generieren von ortsabhängigen übermittelbaren Parametern umfassen. Das Ortsbestimmungsmodul der Detektionsvorrichtung 411 kann z.B. mindestens ein GPS-Modul zum Generieren von ortsabhängigen übermittelbaren Parametern umfassen.

In einer Ausführungsvariante kann die Bodenstation 81 z.B. ein Interface zum Zugreifen auf eine oder mehrere Datenbanken mit landebasisspezifischen Datenrekords umfassen. Jede mittels der Detektionsvorrichtung 411 detektierte und als Logparameter erfasste Start- und/oder Landeeinheit (Cycle) wird mindestens einem landebasisspezifischen Datenrekord zugeordnet, wobei die Logparameter mittels eines Gewichtungsmoduls basierend auf dem zugeordneten landebasisspezifischen Datenrekord gewichtet werden. Das Luftfahrtsystem 80 kann z.B. weiter Mittel zum dynamischen Aktualisieren der einen oder mehreren Datenbanken mit landebasisspezifischen Datenrekords umfassen. Die Aktualisierung der landebasisspezifischen Datenrekords kann beispielsweise periodisch und/oder auf Request realisiert sein. Die eine oder mehrere Datenbanken können z.B. dezentralisiert einer Landebasis 11 für Flugzeuge 40,...,42 zugeordnet sein. Mittels eines Interfaces 111 können z.B. Daten von der Landebasis 11 unidirektional und/oder bidirektional zur Bodenstation 81 übertragen werden. Es ist natürlich auch möglich, dass die lande- und/oder starteinheitsspezifischen Datenrekords und/oder Daten mittels Zugriff auf Datenbanken von staatlichen und/oder teilweise staatlichen und/oder privaten Kontrollstellen und/oder anderen Datenbanken von Start- und Landebasen erfasst werden. Die erfassten Daten können z.B. in einem Datenspeicher zugeordnet gespeichert werden und z.B. periodisch und/oder auf Request aktualisierbar sein. Durch diese Ausführungsvariante können unterschiedliche z.B. landesspezifische Bedingungen berücksichtigt werden, wie z.B. technische und wartungsmässige Unterschiede z.B. zwischen einem Flughafen wie Frankfurt, Hongkong (schwierige Landeverhältnisse) oder einem Flughafen in einem Entwicklungsland wie Angola oder Usbekistan (schlechte technische Vorrichtungen). Dies hat den Vorteil, dass Änderungen in den Start- und/oder Landebedingungen z.B. durch technische Veränderungen bei den Basen unmittelbar erfasst werden und so das Luftfahrtssystem stets auf dem neusten Stand bleibt. Insbesondere wird so eine Automatisierung des Systems erreicht, welche auf andere Art so im Stand der Technik noch in keiner Weise erreicht worden ist. Das Luftfahrtsystem 80 kann z.B. auch die genannten eine oder mehrere Datenbanken zugeordnet umfassen. In diesem Fall können z.B. mittels geeigneter Filtermittel Daten, wie z.B. Metadaten, von erfassten Daten generiert werden und dynamisch aktualisiert werden. Dies erlaubt einen schnellen und einfachen Zugriff. Zudem kann das automatisierte Alarm-und Interventionssystem auch dann weiter funktionieren, wenn die Verbindungen zu Benutzervorrichtungen und/oder Erfassungseinheiten unterbrochen werden. Die Daten können, wie erwähnt, insbesondere auch Metadaten umfassen, die z.B. anhand einer inhaltsbasierenden Indexingtechnik extrahiert werden. Als Ausführungsbeispiel können die Metadaten mindestens teilweise dynamisch (in Real-Time) basierend auf den mittels der Detektionsvorrichtungen 411 übermittelten Logparametern erzeugt werden. Dies hat z.B. den Vorteil, dass die Metadaten immer die für das erfindungsgemäße System sinnvolle Aktualität und Genauigkeit besitzen. In einem speziellen Ausführungsbeispiel können die Betriebsstörungseinsatzvorrichtungen 603 zusätzlich geldwertbasierte Interventionsmittel zur monetären Deckung der Betriebsstörungsbehebung bei den Flugzeugen 40,...,42 umfassen. Für den Spezialfall dieser Betriebsstörungseinsatzvorrichtungen 603 sind die Aktivierungsparameter, d.h. die Fälle, in welchen mindestens eines der Betriebsstörungseinsatzvorrichtungen 603 aktiviert werden sollte, häufig gesetzlich länderspezifisch geregelt und umfassen private Systeme und/oder staatliche Systeme und/oder teilweise staatliche Systeme. Das avionische Luftfahrtssystem 80 kann wie erwähnt zugeordnet eine Vielzahl von Ladebasen 11 oder/oder Bodenstationen 81 mit Flugzeugen 40,...,42 umfassen. Die Flugzeuge 40,...,42 und/oder die Landebasis 11 können mit der Bodenstation 81 z.B, über das Kommunikationsnetzwerk 50/51 und/oder das satellitenbasierte Netzwerk 70 unidirektional und/oder bidirektional verbunden sein. Das Kommunikationsnetz 50/51 und/oder das Satellitenbasierte Netzwerk 70 können beispielsweise ein GSM- oder ein UMTS-Netz, oder ein satellitenbasiertes Mobilfunknetz, und/oder ein oder mehrere Festnetze, beispielsweise das öffentlich geschaltete Telefonnetz, das weltweite Internet oder ein geeignetes LAN (Local Area Network) oder WAN (Wide Area Network) umfassen. Insbesondere umfasst es auch ISDN- und XDSL-Verbindungen. Bei unidirektionaler Verbindung kann das Kommunikationsnetz 50/51/70 auch Broadcastsysteme (z.B. Digital Audio Broadcasting DAB oder Digital Video Broadcasting) umfassen, bei welchen Broadcastsender digitale Audio- respektive Video-Programme (Fernsehprogramme) und digitale Daten, beispielsweise Daten für die Ausführung von Datendiensten, programmbegleitende Daten (Programm Associated Data, PAD) an Broadcastempfänger unidirektional verbreiten. Dies kann je nach Ausführungsvariante sinnvoll sein. Die unidirektionale Verbreitungseigenschaft dieser Broadcastsysteme kann jedoch u. a. den Nachteil haben, dass, insbesondere bei der Übertragung mittels Radiowellen, ein Rückkanal von den Broadcastempfängern zu den Broadcastsendern, respektive zu deren Betreibern, fehlt. Bedingt durch diesen fehlenden Rückkanal sind die Möglichkeiten für die Verschlüsselung, Datensicherheit, Verrechnung etc, von zugriffskontrollierten Programmen und/oder Daten beschränkter.

### Referenzllste

- 1: Schaltvomchtung
- 2: Filtermodul
- 3: Sensorik mit Gatewayinterface
- 11: Landebasis

- 111: Kommunikationsmittel

- 40,...,42: Flugzeug

- 401: Sensorik
- 402: Avionik
- 403: Drahtlose Kommunikationsmittel
- 404: Ergänzungsoffboardsystem
- 411: Detektionsvorrichtung für Start- und/oder Landeeinheiten

- 50/51: Kommunikationsnetzwerk
- 60: Interventionsvorrichtung

- 601: Sensorik/Interface
- 602: Steuervorrichtung
- 603: Betriebsstörungseinsatzvomchtung

- 70: Satellitengestütztes Netzwerk
- 80: Avionisches Luftfahrtsystem
- 81: Bodenstation
- 101: Geschütztes erstes Speichermodul
- 102: Aktivierungsstapelspeicher
- 103: Zählermodul
- 201: Geschütztes zweites Speichermodul
- 202: Techlog-Stapelspeicher
- 203: Zählermodul

## Patentansprüche

1. Avionisches Luftfahrtsystem (80) mit Bodenstation (81) zur automatischen Behebung von auftretenden Betriebsstörungen bei Flugzeugen (40/41/42), wobei das avionische Luftfahrtsystem (80) mit einer Vielzahl von Flugzeugen (40/41/42) über eine drahtlose Schnittstelle (403) der Avionik (402) verbunden ist, und wobei dedizierte Betriebsstörungseinsatzvorrichtungen (603) mittels einer Schaltvorrichtung (1) der Bodenstation (81) aktivierbar sind, falls eine mittels einer Sensorik (3/401/601) detektierte Betriebsstörung eintritt,
wobei das Luftfahrtsystem (80) in die Avionik (402) der Flugzeuge (40/41/42) integrierte Detektionsvorrichtungen (411) zum elektronischen Erfassen durchgeführter Start- und/oder Landeeinheiten eines Flugzeuges (40/41/42) umfasst und wobei dem Flugzeug (40,...,42) zugeordnete Logparameter der durchgeführten Start- und/oder Landeeinheiten von den Detektionsvorrichtungen (411) über die drahtlose Schnittstelle (403) auf die Bodenstation (81) übertragbar sind, **dadurch gekennzeichnet,**
**dass** die Bodenstation (81) ein Interface zum Zugreifen auf eine oder mehrere Datenbanken mit landebasisspezifischen Datenrekords umfasst, wobei jede mittels der Detektionsvorrichtung (411) detektierte und als Logparameter erfasste Start-und/oder Landeeinheit mindestens einem landebasisspezifischen Datenrekord zuordenbar ist und die Logparameter mittels eines Gewichtungsmodul basierend auf dem zugeordneten landebasisspezifischen Datenrekord gewichtbar ist, und wobei mittels der erfassten Daten der Datenrekords landesspezifische und/oder landebasisspezifische Bedingungen für die Aktivierung der dedizierten Betriebsstörungseinsatzvorrichtung (603) mittels einer Schaltvorrichtung (1) berüchsichtigbar sind,
**dass** die Bodenstation (81) für jedes Flugzeug (40,...,42) einen inkrementierbaren Techlog- Stapelspeicher (202) mit auslesbarem Techlog-Stapelspeicherhöhenwert umfasst, wobei der Techlog-Stapelspeicherhöhenwert mittels eines Zählermoduls (203) basierend auf gefilterten Start- und/oder Landeeinheiten der übertragenen Logparameter des jeweiligen Flugzeuges (40,...,42) erhöhbar ist und der Techlog-Stapelspeicherhöhenwert die durchgeführten Lande- und/oder Starteinheiten mittels des Zählermoduls (203) auslesbar umfasst,
**dass** das Zählermoduls (203) Mittel zum Auslesen des Techlog-Stapelspeicherhöhenwertes umfasst,
**dass** die Bodenstation (81) ein Filtermodul (2) umfasst, mit dem dynamisch für ein bestimmtes Zeitfenster ein Speicherschwellwert zur Freigabe der Aktivierung der Betriebsstörungseinsatzvorrichtung (603) basierend auf dem Techlog-Stapelspeicherhöhenwert bestimmbar ist,
**dass** die Bodenstation (81) zudem einen Aktivierungsstapelspeicher (102) eines geschützten Speichermoduls (103) zum Erfassen von Aktivierungsparameten des Flugzeuges (40,...,42) umfasst, wobei die Aktivierungsparameter von der Avionik (402) oder zugeordneten Ergönzungsoffboordsystemen (404) generierbar und basierend auf dem aktuellen Speicherschwellwert auf die Bodenstation (81) übertragbar sind, und wobei der Aktivierungsstapelspeicher (102) entsprechend den übertragenen Aktivierungsparametern schrittweise inkrementierbar ist,
**dass** mittels eines Zählermoduls (103) der Bodenstation (81) ein Stapelspeicherhöhenwert des Aktivierungsstapelspeichers (102) erfassbar ist und,
falls mit dem Stapelspeicherhöhenwert des Aktivierungsstapelspeichers (102) der dynamisch bestimmte Speicherschwellwert erreicht wird, mittels des Filtermoduls (2) die Schaltvorrichtung (1) zum dedizierten Aktivieren der Betriebsstörungseinsatzmittel (603) bei auftretenden Betriebsstörungen freischaltbar ist.

2. Avionisches Luftfahrtsystem (80) mit Bodenstation (81) nach Anspruch 1, **dadurch gekennzeichnet, dass** bei Detektieren einer Betriebsstörung mittels der Sensorik (3/401/601) die Betriebsstörungseinsatzmittel (603) mittels des Filtermoduls entsprechend der aufgetretenen Betriebsstörung und/oder dem betroffenen Flugzeugtyp (40,...,42) selektierbar und mittels der Schaltvorrichtung (1) aktivierbar sind.

3. Avionisches Luftfahrtsystem (80) mit Bodenstation (81) nach Anspruch 2, **dadurch gekennzeichnet, dass** bei Detektierten einer Betriebsstörung mittels der Sensorik (3/401/601) die Betriebsstörungseinsatzvorrichtungen (603) mittels des Filtermoduls (2) zusätzlich basierend auf dem Aktivierungsstapelspeicherhöhenwert selektierbar und mittels der Schaltvorrichtung (1) aktivierbar sind.

4. Avionisches Luftfahrtsystem (80) mit Bodenstation (81) nach einem der Ansprüche 1 bis 3, **dadurch gekennzeichnet, dass** die Logparameter zusätzlich Messwertparameter des Flight Management System (FMS) und/oder des Inertialnavigationsvorrichtung (INS) und/oder der Fly-By-Wire Sensoren und/oder Flugüberwachungsvorrichtungen des Flugzeuges (40,...,42) umfassen, wobei der Speicherschwellwert mittels des Filtermoduls (2) dynamisch für das jeweilige Zeitfenster basierend auf dem Techlog-Stapelspeicherhöhenwert und den zusätzlichen Logparametern generiert ist.

5. Avionisches Luftfahrtsystem (80) mit Bodenstation (81) nach Anspruch 4, **dadurch gekennzeichnet, dass** die Avionik (402) des Flugzeuges (40,...,42) eine Höhenmesssensorik und/oder einen Fahrtenmesser und/oder ein Variometer und/oder einen Horizontkreisel und/oder einen Wendezeiger und/oder einen Beschleunigungsmesser und/oder eine Überziehwarnsensorik und/oder eine Aussentemperatursensorik und/oder eine Ortsbestimmungsvorrichtung umfasst, wobei die Logparameter zusätzlich Messparameter mindestens eines Sensors umfassen und wobei der Speicherschwellwert mittels des Filtermoduls (2) dynamisch für das jeweilige Zeitfenster basierend auf dem Techlog-Stapelspeicherhöhenwert und den zusätzlichen Logparametern generiert ist.

6. Avionisches Luftfahrtsystem (80) mit Bodenstation (81) nach einem der Ansprüche 1 bis 5, **dadurch gekennzeichnet, dass** mittels der Avionik (402) des Flugzeuges (40,...,42) oder der Kommunikationsmittel (111) der Landebasis (11) ATIS-Messparameter basierend auf dem Automatic Terminal Information Service (ATIS) der angeflogenen Landebasis (11) bei jeder Lande- und Starteinheit automatisch auf die Bodenstation (81) übertragbar sind, wobei der Speicherschwellwert dynamisch für das jeweilige Zeitfenster basierend auf dem Techlog-Stapelspeicherhöhenwert₋undden übertragenen ATIS-Messparametern generiert ist.

7. Avionisches Luftfahrtsystem (80) mit Bodenstation (81) nach einem der Ansprüche 1 bis 6, **dadurch gekennzeichnet, dass** mittels des Filtermoduls (2) der Bodenstation (81) dynamisch bestimmte erste Aktivierungsparameter auf die Avionik (402) des Flugzeuges (40,...,42) und/oder auf ein dem jeweiligen Flugzeuge (40,...,42) zugeordneten Ergänzungsbordsystem (404) übertragbar sind, und zur Inkrementierung des Aktivierungsstapelspeichers (102) geschützte zweite Aktivierungsparameter von der Avionik (402) oder dem zugeordneten Ergänzungsbordsystem (404) generierbar und auf die Bodenstation (81) übertragbar sind.

8. Avionisches Luftfahrtsystem (80) mit Bodenstation (81) nach Anspruch 7, **dadurch gekennzeichnet, dass** die geschützten zweiten Aktivierungsparameter eine eindeutig zuordenbare Identifikationsnummer umfassen.

9. Avionisches Luftfahrtsystem (80) mit Bodenstation (81) nach einem der Ansprüche 1 bis 8, **dadurch gekennzeichnet, dass** mittels der drahtlosen Schnittstelle (403) der Avionik (402) der Flugzeuge (40,...,42) die zugeordneten Logparameter über ein satel itenbasiertes Netzwerk (70) direkt auf die Bodenstation (81) übertragbar sind.

10. Avionisches Luftfahrtsystem (80) mit Bodenstation (81) nach einem der Ansprüche 1 bis 8, **dadurch gekennzeichnet, dass** mittels der drahtlosen Schnittstelle (403) der Avionik (402) der Flugzeuge (40,...,42) die zugeordneten Logparameter über ein drahtloses Kommunikationsnetzwerk (111) einer angeflogenen Landebasis (11) auf die Bodenstation (81) übertragbar sind.

11. Avionisches Luftfahrtsystem (80) mit Bodenstation (81) nach einem der Ansprüche 1 bis 10, **dadurch gekennzeichnet, dass** das Luftfahrtsystem (80) Mittel zum dynamischen Aktualisieren der einen oder mehreren Datenbanken mit landebasisspezifischen Datenrekords umfasst, wobei die Aktualisierung der landebasisspezifischen Datenrekorde periodisch und/oder auf Request realisiert ist.

12. Avionisches Luftfahrtsystem (80) mit Bodenstation (81) nach einem der Ansprüche 1 bis 12, **dadurch gekennzeichnet, dass** die eine oder mehrere Datenbanken dezentralisiert einer Landebasis (11) für Flugzeuge (40,...,42) zugeordnet ist, wobei mittels eines Interfaces (111) Daten unidirektional und/oder bidirektional von der Landebasis (11) zur Bodenstation (81) übertragbar sind.

13. Avionisches Luftfahrtsverfahren (80) mit Bodenstation (81) zur automatischen Behebung von auftretenden Betriebsstörungen bei Flugzeugen (40/41/42), wobei das avionische Luftfahrtsystem (80) mit einer Vielzahl von Flugzeugen (40/41/42) über eine drahtlose Schnittstelle (403) der Avionik (402) verbunden ist, und wobei dedizierte Betriebsstörungseinsatzvorrichtungen (603) mittels einer Schaltvorrichtung (1) der Bodenstation (81) aktiviert werden, falls eine mittels einer Sensorik (3/401/601) detektierte Betriebsstörung eintritt,
wobei mittels integrierte Detektionsvorrichtungen (411) der Avionik (402) eines Flugzeuges (40/41/42) durchgeführte Start- und/oder Landeeinheiten des Flugzeuges (40/41/42) elektronisch erfasst werden und wobei dem Flugzeug (40,...,42) zugeordnete Logparameter der durchgeführten Start- und/oder Landeeinheiten von den Detektionsvorrichtungen (411) über die drahtlose Schnittstelle (403) auf die Bodenstation (81) übertragen werden, **dadurch gekennzeichnet,**
**dass** die Bodenstation (81) mittels eines Interfaces auf eine oder mehrere Datenbanken mit landebasisspezifischen Datenrekords zugreift, wobei jede mittels der Detektionsvorrichtung (411) detektierte und als Logparameter erfasste Start- und/oder Landeeinheit mindestens einem landebasisspezifischen Datenrekord zugeordnet wird und die Logparameter mittels eines Gewichtungsmodul basierend auf dem zugeordneten landebasisspezifischen Datenrekord gewichtet werden, und wobei mittels der erfassten Daten der Datenrekords landesspezifische und/oder landebasisspezifische Bedingungen für die Aktivierung der dedizierten Betriebsstörungseinsatzvorrichtung (603) mittels einer Schaltvorrichtung (1) berücksichtigt werden,
**dass** die Bodenstation (81) für jedes Flugzeug (40,...,42) einen inkrementierbaren Techlog- Stapelspeicher (202) mit auslesbarem Techlog-Stapelspeicherhöhenwert umfasst, wobei mittels eines Zählermoduls (203) der Bodenstation (81) der Techlog-Stapelspeicherhöhenwert basierend auf gefilterten Start- und/oder Landeeinheiten der übertragenen Logparameter des jeweiligen Flugzeuges (40,...,42) erhöht wird und wobei der Techlog-Stapelspeicherhöhenwert die durchgeführten Lande- und/oder Starteinheiten mittels des Zählermoduls (203) auslesbar umfasst,
**dass** mittels des Zählermoduls (203) der Techlog-Stapelspeicherhöhenwert ausgelesen wird,
**dass** mittels eines Filtermoduls (2) der Bodenstation (81) dynamisch für ein bestimmtes Zeitfenster ein Speicherschwellwert zur Freigabe der Aktivierung der Betriebsstörungseinsatzvorrichtung (603) basierend auf dem Techlog-Stapelspeicherhöhenwert bestimmt wird,
**dass** mittels eines Aktivierungsstapelspeichers (102) eines geschützten Speichermoduls (103) der Bodenstation (81) auf die Bodenstation (81) übertragene Aktivierungsparameter des Flugzeuges (40,...,42) erfasst werden, wobei die Aktivierungsparameter von der Avionik (402) oder zugeordneten Ergänzungsoffboardsystemen (404) generiert und auf die Bodenstation (81) basierend auf dem aktuellen Speicherschwellwert übertragen werden, und wobei und der Aktivierungsstapelspeicher (102) entsprechend den übertragenen Aktivierungsparameter schrittweise inkrementiert wird,
**dass** mittels eines Zählermoduls (103) der Bodenstation (81) ein Stapelspeicherhöhenwert des Aktivierungsstapelspeichers (102) erfasst wird, und,
falls der dynamisch bestimmte Speicherschwellwert mit dem Stapelspeicherhöhenwert des Aktivierungsstapelspeichers (102) erreicht wird, mittels des Filtermoduls (2) die Schaltvorrichtung (1) zum dedizierten Aktivieren von Betriebsstörungseinsatzmittel (603) bei auftretenden Betriebsstörungen freigeschaltet wird.

14. Avionisches Luftfahrtsverfahren (80) mit Bodenstation (81) nach einem der Ansprüche 14 oder 15. **dadurch gekennzeichnet, dass** bei Detektieren einer Betriebsstörung mittels der Sensorik (3/401/601) die Betriebsstörungseinsatzmittel (603) mittels des Filtermoduls entsprechend der aufgetretenen Betriebsstörung und/oder dem betroffenen Flugzeugtyp (40,...,42) selektiert und mittels der Schaltvorrichtung (1) aktiviert werden.

15. Avionisches Luftfahrtsverfahren (80) mit Bodenstation (81) nach Anspruch 14, **dadurch gekennzeichnet, dass** bei Detektierten einer Betriebsstörung mittels der Sensorik (3/401/601) die Betriebsstörungseinsatzvorrichtungen (603) mittels des Filtermoduls (2) zusätzlich basierend auf dem Aktivierungsstapelspeicherhöhenwert selektiert und mittels der Schaltvorrichtung (1) aktiviert werden.

16. Avionisches Luftfahrtsverfahren (80) mit Bodenstation (81) nach einem der Ansprüche 13 bis 15, **dadurch gekennzeichnet, dass** die Logparameter zusätzlich Messwertparameter des Flight Management System (FMS) und/oder des Inertialnavigationsvorrichtung (INS) und/oder der Fly-By-Wire Sensoren und/oder Flugüberwachungsvorrichtungen umfassen, wobei der Speicherschwellwert mittels des Filtermoduls (2) dynamisch für das jeweilige Zeitfenster basierend auf dem Techlog-Stapelspeicherhöhenwert und den zusätzlichen Logparameten generiert wird.

17. Avionisches Luftfahrtsverfahren (80) mit Bodenstation (81) nach Anspruch 16, **dadurch gekennzeichnet, dass** die Avionik (402) des Flugzeuges (40,...,42) eine Höhenmesssensorik und/oder einen Fahrtenmesser und/oder ein Variometer und/oder einen Horizontkreisel und/oder einen Wendezeiger und/oder einen Beschleunigungsmesser und/oder eine Überziehwarnsensorik und/oder eine Aussentemperatursensorik und/oder eine Ortsbestimmungsvorrichtung umfasst, wobei die Logparameter zusätzlich Messparameter mindestens eines Sensores umfassen und wobei der Speicherschwellwert dynamisch mittels des Filtermoduls (2) für das jeweilige Zeitfenster basierend auf dem Techlog-Stapelspeicherhöhenwert und den zusätzlichen Logparametern entsprechend generiert wird.

18. Avionisches Luftfahrtsverfahren (80) mit Bodenstation (81) nach einem der Ansprüche 13 bis 17, **dadurch gekennzeichnet, dass** mittels der Avionik (402) des Flugzeuges (40,...,42) oder der Kommunikationsmittel (111) der Landebasis (11) ATIS-Messparameter basierend auf dem Automatic Terminal Information Service (ATIS) der angeflogenen Landebasis (11) bei jeder Lande- und Starteinheit automatisch auf die Bodenstation (81) übertragen werden, wobei mittels des Filtermoduls (2) der Speicherschwellwert dynamisch für das jeweilige Zeitfenster basierend auf dem Techlog-Stapelspeicherhöhenwert und den übertragenen ATIS-Messparametern generiert wird.

19. Avionisches Luftfahrtsverfahren (80) mit Bodenstation (81) nach einem der Ansprüche 13 bis 18, **dadurch gekennzeichnet, dass** mittels des Filtermoduls (2) der Bodenstation (81) dynamisch bestimmte erste Aktivierungsparameter auf die Avionik (402) des Flugzeuges (40,...,42) und/oder auf ein dem jeweiligen Flugzeuge (40,...,42) zugeordneten Ergänzungsbordsystem (404) übertragen werden, und zur Inkrementierung des Aktivierungsstapelspeichers geschützte zweite Aktivierungsparameter von der Avionik (402) oder dem zugeordneten Ergänzungsbordsystem (404) generiert und auf die Bodenstation (81) übertragen werden.

20. Avionisches Luftfahrtsverfahren (80) mit Bodenstation (81) nach Anspruch 19, **dadurch gekennzeichnet, dass** die geschützten zweiten Aktivierungsparameter eine eindeutig zuordenbare Identifikationsnummer umfassen.

21. Avionisches Luftfahrtsverfahren (80) mit Bodenstation (81) nach einem der Ansprüche 13 bis 20, **dadurch gekennzeichnet, dass** mittels der drahtlosen Schnittstelle (403) der Avionik (402) der Flugzeuge (40,...,42) die zugeordneten Logparameter über ein satel itenbasiertes Netzwerk (70) direkt auf die Bodenstation (81) übertragen werden.

22. Avionisches Luftfahrtsverfahren (80) mit Bodenstation (81) nach einem der Ansprüche 13 bis 21, **dadurch gekennzeichnet, dass** mittels der drahtlosen Schnittstelle (403) der Avionik (402) der Flugzeuge (40,...,42) die zugeordneten Logparameter über ein drahtloses Kommunikationsnetzwerk (111) einer angeflogenen Landebasis (11) auf die Bodenstation (81) übertragen werden.

23. Avionisches Luftfahrtsverfahren (80) mit Bodenstation (81) nach Anspruch 22, **dadurch gekennzeichnet, dass** mittels des Luftfahrtsystem (80) die eine oder mehrere Datenbanken mit landebasisspezifischen Datenrekords dynamisch aktualisiert werden, wobei die landebasisspezifischen Datenrekords periodisch und/oder auf Request aktualisiert werden.

24. Avionisches Luftfahrtsverfahren (80) mit Bodenstation (81) nach einem der Ansprüche 22 oder 23, **dadurch gekennzeichnet, dass** die eine oder mehrere Datenbanken dezentralisiert einer Landebasis (11) für Flugzeuge (40,...,42) zugeordnet wird, wobei mittels eines Interfaces (111) der Landebasis (11) Daten unidirektional und/oder bidirektional von der Landebasis (11) zur Bodenstation (81) übertragen werden.

## Claims

1. An avionic aviation system (80) with an earth station (81) for automatically eliminating malfunctions occurring in airplanes (40/41/42), wherein the avionic aviation system (80) is connected to a plurality of airplanes (40/41/42) via a wireless interface (403) of the avionics (402) and wherein dedicated operating malfunction usage devices (603) can be activated by means of a switching device (1) of the earth station (81) if an operating malfunction occurs which is detected by means of a sensor (3/401/601),
wherein the aviation system (80) comprises detection devices (411) which are integrated in the avionics (402) of the airplanes (40/41/42) and serve for electronically detecting take-off and landing units performed by an airplane (40/41/42), and wherein log parameters of the take-off and/or landing units performed and assigned to the airplane (40,...,42) can be transferred from the detection devices (411) via wireless interfaces (403) to the earth station (81), **characterized in**
**that** the earth station (81) comprises an interface for accessing one or a plurality of data bases comprising landing base-specific data records, wherein each take-off and/or landing unit detected by means of the detection device (411) and recorded as a log parameter can be assigned to at least one landing base-specific data record and the log parameter can be weighted based on the assigned landing base-specific data record by means of a weighting module, and wherein by means of the recorded data of the data records, country-specific and/or landing base-specific conditions can be considered for activating the dedicated operating malfunction usage device (603) by means of a switching device (1),
**that** the earth station (81) comprises for each airplane (40,...42) one incrementable techlog memory stack (202) with a techlog memory stack altitude value that can be read out, wherein the techlog memory stack altitude value can be increased, by means of a counter module (203), based on filtered take-off and/or landing units of the transferred log parameters of the respective airplane (40,...41), and the techlog memory stack altitude value comprises the performed take-off and/or landing units such that they can be read out by means of the counter module (203),
**that** the counter module (203) comprises means for reading out the techlog memory stack altitude value,
**that** the earth station (81) comprises a filter module (2) by means of which, for a certain time window, a memory threshold value for enabling the activation of the operating malfunction usage device (603) can be dynamically determined based on the techlog memory stack altitude value,
**that** the earth station (81) comprises in addition an activation memory stack (102) of a protected memory module (103) for recording activation parameters of the airplane (40,..42), wherein the activation parameters can be generated by the avionics (402) or assigned supplementary offboard systems (404) and can be transferred based on the actual memory threshold to the earth station (81), and wherein the activation memory stack (102) can be incremented in steps corresponding to the transferred activation parameters,
**that** by means of a counter module (103) of the earth station (81), a memory stack altitude value of the activation memory stack (102) can be recorded and,
if with the memory stack altitude value of the activation memory stack (102), the dynamically determined memory threshold is reached, the switching device (1) can be enabled by means of the filter module (2) so as to activate the operating malfunction usage means (603) in a dedicated manner if operating malfunctions occur.

2. The avionic aviation system (80) with an earth station (81) according to claim 1, **characterized in that** if an operating malfunction is detected by means of the sensor (3/401/601), the operating malfunction usage means (603) can be selected by means of the filter module corresponding to the operating malfunction occurred and/or the type of airplane (40,...42) involved and can be activated by means of the switching device (1).

3. The avionic aviation system (80) with an earth station (81) according to claim 2, **characterized in that** if an operating malfunction is detected by means of the sensor (3,401/601), the operating malfunction usage means (603) can be selected by means of the filter module (2) and can additionally be based on the activation memory stack altitude value and can be activated by means of the switching device (1).

4. The avionic aviation system (80) with an earth station (81) according to any one of the claims 1 to 3, **characterized in that** the log parameters comprise in addition measured value parameters of the flight management system (FMS) and/or the inertial navigation device (INS) and/or the fly-by-wire sensors and/or the flight monitoring devices of the airplane (40,...42), wherein the memory threshold is dynamically generated for the respective time window, by means of the filter module (2) and is based on the techlog memory stack altitude value and the additional log parameters.

5. The avionic aviation system (80) with an earth station (81) according to claim 4, **characterized in that** the avionics (402) of the airplane (40,...42) comprises an altitude measurement sensor and/or an odometer and/or a variometer and/or a gyro horizon and/or a turn and bank indicator and/or an accelerometer and/or a stall warning sensor and/or an outside temperature sensor and/or a position finding device, wherein the log parameters comprise in addition measuring parameters of at least one sensor and wherein the memory threshold is dynamically generated for the respective time window, by means of the filter module (2) and is based on the techlog memory stack altitude value and the additional log parameters.

6. The avionic aviation system (80) with an earth station (81) according to any one of the claims 1 to 5, **characterized in that** by means of the avionics (402) of the airplane (40,...42) or the communication means (111) of the landing base (11), ATIS measuring parameters based on the Automatic Terminal Information Service (ATIS) of the approached landing base (11) are automatically transferable to the earth station (81) during each take-off and landing unit, wherein the memory threshold is dynamically generated, for the respective time window, based on the techlog memory stack altitude value and the ATIS measuring parameters transferred.

7. The avionic aviation system (80) with an earth station (81) according to any one of the claims 1 to 6, **characterized in that** by means of the filter module (2) of the earth station (81), dynamically determined first activation parameters can be transmitted to the avionics (402) of the airplane (40,...42) and/or to a supplementary board system (404) assigned to the respective airplane, and protected second activation parameters for incrementing the activation memory stack (102) can be generated by the avionics (402) or the assigned supplementary board system (404) and can be transferred to the earth station (81).

8. The avionic aviation system (80) with an earth station (81) according to claim 7, **characterized in that** the protected second activation parameters comprise a uniquely assignable identification number.

9. The avionic aviation system (80) with an earth station (81) according to any one of the claims 1 to 8, **characterized in that** by means of the wireless interface (403) of the avionics (402) of the airplanes (40,...42), the assigned log parameters can be transferred via a satellite-based network (70) directly to the earth station (81).

10. The avionic aviation system (80) with an earth station (81) according to any one of the claims 1 to 8, **characterized in that** by means of the wireless interface (403) of the avionics (402) of the airplanes (40,...42), the assigned log parameters can be transferred via a wireless communication network (111) of an approached landing base (11) to the earth station (81).

11. The avionic aviation system (80) with an earth station (81) according to any one of the claims 1 to 10, **characterized in that** the aviation system (80) comprises means for dynamically updating the one or a plurality of data bases comprising landing base-specific data records, wherein updating the landing base-specific data records is implemented periodically and/or upon request.

12. The avionic aviation system (80) with an earth station (81) according to any one of the claims 1 to 12, **characterized in that** the one or a plurality of data bases is assigned in a decentralized manner to a landing base (11) for airplanes (40,...42), wherein by means of an interface (111), data can be transferred unidirectionally and/or bidirectionally from the landing base (11) to the earth station (81).

13. An avionic aviation method (80) with an earth station (81) for automatically eliminating operating malfunctions occurring in airplanes (40/41/42), wherein the avionic aviation system (80) is connected to a plurality of airplanes (40/41/42) via a wireless interface (403) of the avionics (402), and wherein dedicated operating malfunction usage devices (603) are activated by means of a switching device (1) of the earth station (81) if an operating malfunction occurs that is detected by means of a sensor (3/401/601),
wherein by means of integrated detection devices (411) of the avionics (402) of an airplane (40/41/41), take-off and/or landing units performed by the airplane are electronically recorded and wherein log parameters assigned to the airplane of the take-off and landing units performed are transferred by the detection devices (411) via the wireless interface (403) to the earth station (81), **characterized in**
**that** the earth station (81) accesses by means of an interface one or a plurality of data bases comprising landing base-specific data records, wherein each take-off and landing unit detected by means of the detection device (411) and recorded as a log parameter is assigned to at least one landing base-specific data record and the log parameters are weighted by means of a weighting module based on the associated landing base-specific data record, and wherein by means of the recorded data of the data record, country-specific and/or landing base-specific conditions are considered for activating the dedicated operating malfunction usage device (603) by means of a switching device (1),
**that** the earth station (81) comprises for each airplane (40,...42) an incrementable techlog memory stack (202) comprising a techlog memory stack altitude value that can be read out, wherein by means of a counter module (203) of the earth station (81), the techlog memory stack altitude value is increased based on filtered take-off and landing units of the transferred log parameters of the respective airplane (40,...42) and wherein the techlog memory stack altitude value comprises the take-off and/or landing units performed such that they can be read out by means of the counter module (203),
**that** the techlog memory stack altitude value is read out by means of the counter module (203),
**that** by means of a filter module (2) of the earth station (81), a memory threshold for enabling the activation of the operating malfunction usage device (603) is dynamically determined, for a certain time widow, based on the techlog memory stack altitude value,
**that** by means of an activation memory stack (102) of a protected memory module (103) of the earth station (81), activation parameters of the airplane (40,...42) transferred to earth station (81) are recorded, wherein the activation parameters are generated by the avionics (402) or assigned supplementary offboard systems (404) and are transferred based on the actual threshold to the earth station (81), and wherein the activation memory stack (102) is incremented in steps corresponding the transferred activation parameters,
**that** by means of a counter module (103) of the earth station (81), a memory stack altitude value of the activation memory stack (102) is recorded, and
if the dynamically determined memory threshold is reached with the memory stack altitude value of the activation memory stack (102), the switching device (1) is enabled by means of the filter module (2) so as to activate the operating malfunction usage means (603) in a dedicated manner if operating malfunctions occur.

14. The avionic aviation method (80) with an earth station (81) according to claims 14 or claim 15, **characterized in that** when detecting an operating malfunction by means of the sensor (3/401/601), the operating malfunction usage means (603) are selected by means of the filter module according to the malfunction occurred and/or the type of airplane (40,...42) involved and are activated by means of the switching device (1).

15. The avionic aviation method (80) with an earth station (81) according to claim 14, **characterized in that** when detecting an operating malfunction by means of the sensor (3/401/601), the operating malfunction usage means (603) are selected by means of the filter module (2) and are additionally based on the activation memory stack altitude value and are activated by means of the switching device (1).

16. The avionic aviation method (80) with an earth station (81) according to any one of the claims 13 to 15, **characterized in that** the log parameters comprise in addition measured value parameters of the flight management system (FMS) and/or the inertial navigation device (INS) and/or the fly-by-wire sensors and/or the flight monitoring devices of the airplane (40,...42), wherein the memory threshold is dynamically generated for the respective time window by means of the filter module (2) and is based on the techlog memory stack altitude value and the additional log parameters.

17. The avionic aviation method (80) with an earth station (81) according to claim 16, **characterized in that** the avionics (402) of the airplane (40,...42) comprises an altitude measurement sensor and/or an odometer and/or a variometer and/or a gyro horizon and/or a turn and bank indicator and/or an accelerometer and/or a stall warning sensor and/or an outside temperature sensor and/or a position finding device, wherein the log parameters comprise in addition measuring parameters of at least one sensor and wherein the memory threshold is dynamically generated for the respective time window, by means of the filter module (2) and is based on the techlog memory stack altitude value and the additional log parameters.

18. The avionic aviation method (80) with an earth station (81) according to any one of the claims 13 to 17, **characterized in that** by means of the avionics (402) of the airplane (40,...42) or the communication means (111) of the landing base (11), ATIS measuring parameters based on the Automatic Terminal Information Service (ATIS) of the approached landing base (11) are automatically transferred to the earth station (81) during each take-off and landing unit, wherein by means of the filter module (2), the memory threshold is dynamically generated, for the respective time window, based on the techlog memory stack altitude value and the transferred ATIS measuring parameters.

19. The avionic aviation method (80) with an earth station (81) according to any one of the claims 13 to 17, **characterized in that** by means of the filter module (2) of the earth station (81), dynamically determined first activation parameters are transmitted to the avionics (402) of the airplane (40,...42) and/or to a supplementary board system (404) assigned to the respective airplane (40,...42), and protected second activation parameters for incrementing the activation memory stack (102) are generated by the avionics (402) or the assigned supplementary board system (404) and are transferred to the earth station (81).

20. The avionic aviation method (80) with an earth station (81) according to claim 19, **characterized in that** the protected second activation parameters comprise a uniquely assignable identification number.

21. The avionic aviation method (80) with an earth station (81) according to any one of the claims 13 to 20, **characterized in that** by means of the wireless interface (403) of the avionics (402) of the airplanes (40,...42), the assigned log parameters are transferred via a satellite-based network (70) directly to the earth station (81).

22. The avionic aviation method (80) with an earth station (81) according to any one of the claims 13 to 21, **characterized in that** by means of the wireless interface (403) of the avionics (402) of the airplanes (40,...42), the assigned log parameters are transferred via a wireless communication network (111) of an approached landing base (11) to the earth station (81).

23. The avionic aviation method (80) with an earth station (81) according to claim 22, **characterized in that** by means of the aviation system (80), the one or a plurality of data bases are dynamically updated with landing base-specific data records, wherein the landing base-specific data records are updated periodically and/or upon request.

24. The avionic aviation method (80) with an earth station (81) according to claim 22 or claim 23, **characterized in that** the one or a plurality of data bases is assigned in a decentralized manner to a landing base (11) for airplanes (40,...42), wherein by means of an interface (111) of the landing base (11), data are transferred unidirectionally and/or bidirectionally from the landing base (11) to the earth station (81).

## Revendications

1. Système de navigation aérienne pour l'aviation (80) comportant une station au sol (81), destiné à remédier de manière automatique aux perturbations de service qui se produisent pour des avions (40/41/42), où le système de navigation aérienne pour l'aviation (80) est relié avec une pluralité d'avions (40/41/42) par l'intermédiaire d'une interface sans fil (403) de l'avionique (402), et où des dispositifs d'insertion de perturbation de service (603) dédiés peuvent être activés grâce à un dispositif de commutation (1) de la station au sol (81) dans le cas où une perturbation de service est détectée grâce à un système de capteurs (3/401/601),
où le système de navigation aérienne (80) comprend des dispositifs de détection (411) intégrés dans l'avionique (402) des avions (40/41/42) pour la saisie électronique d'unités de décollage et/ou d'atterrissage effectuées par un avion (40/41/42) et où des paramètres log des unités de décollage et/ou d'atterrissage effectuées, attribués à l'avion (40,...,42), peuvent être transmis depuis les dispositifs de détection (411) à la station au sol (81) par l'intermédiaire de l'interface sans fil (403), **caractérisé**
**en ce que** la station au sol (81) comprend une interface pour l'accès à une ou plusieurs bases de données avec des enregistrements de données spécifiques à la base d'atterrissage, où chaque unité de décollage et/ou d'atterrissage détectée grâce au dispositif de détection (411) et saisie sous forme de paramètres log peut être attribuée à au moins un enregistrement de données spécifique à la base d'atterrissage et les paramètres log peuvent être pondérés grâce à un module de pondération en se basant sur l'enregistrement de données spécifique à la base d'atterrissage attribué, et où grâce à des données saisies des enregistrements de données peuvent être intégrées des conditions spécifiques au pays et/ou spécifiques à la base d'atterrissage pour l'activation du dispositif d'insertion de perturbation de service dédié (603) grâce à un dispositif de commutation (1),
**en ce que** la station au sol (81) comprend pour chaque avion (40,...,42) une pile de type dernier entré premier sorti Techlog (202) incrémentable avec une valeur maximale de la pile Techlog lisible, où la valeur maximale de la pile Techlog peut être augmentée grâce à un module de comptage (203) en se basant sur des unités de décollage et/ou d'atterrissage filtrées des paramètres log transmis de l'avion (40,...,42) correspondant et la valeur maximale de la pile Techlog comprend les unités d'atterrissage et/ou de décollage effectuées lisibles grâce au module de comptage (203),
**en ce que** le module de comptage (203) comprend des moyens pour la lecture de la valeur maximale de la pile Techlog,
**en ce que** la station au sol (81) comprend un module de filtrage (2), avec lequel peut être déterminé de manière dynamique une valeur limite de la mémoire pour un intervalle de temps déterminé pour la validation de l'activation du dispositif d'insertion de perturbation de service (603) en se basant sur la valeur maximale de la pile Techlog,
**en ce que** la station au sol (81) comprend en plus une pile d'activation (102) d'un module de mémoire protégé (103) pour la saisie de paramètres d'activation de l'avion (40,...,42), où les paramètres d'activation peuvent être générés par l'avionique (402) ou par des systèmes de soffboard complémentaires (404) attribués et peuvent être transmis en se basant sur la valeur limite de la mémoire actuelle à la station au sol (81), et où la pile d'activation (102) est incrémentable pas à pas en fonction des paramètres d'activation transmis,
**en ce que** grâce à un module de comptage (103) de la station au sol (81), une valeur maximale de la pile de la pile d'activation (102) peut être saisie et,
au cas où la valeur limite de la mémoire déterminée de manière dynamique est atteinte avec la valeur maximale de la pile de la pile d'activation (102), le dispositif de commutation (1) pour l'activation dédiée des moyens d'insertion de perturbation de service (603) peut être déclenché grâce au module de filtrage (2) lorsque surviennent des perturbations de service.

2. Système de navigation aérienne pour l'aviation (80) comportant une station au sol (81) selon la revendication 1, **caractérisé en ce que** lors de la détection d'une perturbation de service grâce au système de capteurs (3/401/601), les moyens d'insertion de perturbation de service (603) peuvent être sélectionnés grâce au module de filtrage en fonction de la perturbation de service survenue et/ou du type d'avion (40,...,42) concerné et peuvent être activés grâce au dispositif de commutation (1).

3. Système de navigation aérienne pour l'aviation (80) comportant une station au sol (81) selon la revendication 2, **caractérisé en ce que** lors de la détection d'une perturbation de service grâce au système de capteurs (3/401/601), les moyens d'insertion de perturbation de service (603) peuvent être sélectionnés grâce au module de filtrage (2) en se basant en plus sur la valeur maximale de la pile d'activation et peuvent être activés grâce au dispositif de commutation (1).

4. Système de navigation aérienne pour l'aviation (80) comportant une station au sol (81) selon l'une quelconque des revendications 1 à 3, **caractérisé en ce que** les paramètres log comprennent en plus des paramètres de mesure du Flight Management System (FMS) et/ou du dispositif de navigation inertielle (INS) et/ou des capteurs Fly-By-Wire et/ou des dispositifs de surveillance de vol de l'avion (40,...,42), où la valeur limite de la mémoire est générée de manière dynamique grâce au module de filtrage (2) pour l'intervalle de temps correspondant en se basant sur la valeur maximale de la pile Techlog et les paramètres log supplémentaires.

5. Système de navigation aérienne pour l'aviation (80) comportant une station au sol (81) selon la revendication 4, **caractérisé en ce que** l'avionique (402) de l'avion (40,...,42) comprend un système de capteurs de mesure d'altitude et/ou un anémomètre et/ou un variomètre et/ou un indicateur d'assiette et/ou un indicateur de virage et/ou un accéléromètre et/ou un système de capteurs d'avertissement de décrochage et/ou un système de capteurs de la température extérieure et/ou un dispositif de localisation, où les paramètres log comprennent en plus des paramètres de mesure d'au moins un capteur et où la valeur limite de la mémoire est générée de manière dynamique grâce au module de filtrage (2) pour l'intervalle de temps correspondant en se basant sur la valeur maximale de la pile Techlog et les paramètres log supplémentaires.

6. Système de navigation aérienne pour l'aviation (80) comportant une station au sol (81) selon l'une quelconque des revendications 1 à 5, **caractérisé en ce qu'**au moyen de l'avionique (402) de l'avion (40,...,42) ou des moyens de communication (111) de la base d'atterrissage (11) des paramètres de mesure ATIS se basant sur l'Automatic Terminal Information Service (ATIS) de la base d'atterrissage (11) approchée peuvent être transmis à la station au sol (81) de manière automatique à chaque unité d'atterrissage ou de décollage, où la valeur limite de la mémoire est générée de manière dynamique pour l'intervalle de temps correspondant en se basant sur la valeur maximale de la pile Techlog et les paramètres de mesure ATIS transmis.

7. Système de navigation aérienne pour l'aviation (80) comportant une station au sol (81) selon l'une quelconque des revendications 1 à 6, **caractérisé en ce que** grâce au module de filtrage (2) de la station au sol (81) des premiers paramètres d'activation déterminés de manière dynamique peuvent être transmis à l'avionique (402) de l'avion (40,...,42) et/ou à un système de bord complémentaire attribué à l'avion (40,...,42) correspondant, et des deuxièmes paramètres d'activation protégés pour l'incrémentation de la pile d'activation (102) peuvent être générés par l'avionique (402) ou le système de bord complémentaire attribué (404) et peuvent être transmis à la station au sol (81).

8. Système de navigation aérienne pour l'aviation (80) comportant une station au sol (81) selon la revendication 7, **caractérisé en ce que** les deuxièmes paramètres d'activation protégés comprennent un numéro d'identification qui est attribuable de manière univoque.

9. Système de navigation aérienne pour l'aviation (80) comportant une station au sol (81) selon l'une quelconque des revendications 1 à 8, **caractérisé en ce qu'**au moyen de l'interface sans fil (403) de l'avionique (402) des avions (40,...,42), les paramètres log attribués peuvent être transmis directement à la station au sol (81) par l'intermédiaire d'un réseau satellite (70).

10. Système de navigation aérienne pour l'aviation (80) comportant une station au sol (81) selon l'une quelconque des revendications 1 à 8, **caractérisé en ce qu'**au moyen de l'interface sans fil (403) de l'avionique (402) des avions (40,...,42), les paramètres log attribués peuvent être transmis à la station au sol (81) par l'intermédiaire d'un réseau de communication sans fil (111) d'une base d'atterrissage (11) approchée.

11. Système de navigation aérienne pour l'aviation (80) comportant une station au sol (81) selon l'une quelconque des revendications 1 à 10, **caractérisé en ce que** le système de navigation aérienne (80) comprend des moyens pour l'actualisation dynamique de la base de données ou des bases de données avec des enregistrements de données spécifiques à la base d'atterrissage, où l'actualisation des enregistrements de données spécifiques à la base d'atterrissage est réalisée de manière périodique et/ou sur demande.

12. Système de navigation aérienne pour l'aviation (80) comportant une station au sol (81) selon l'une quelconque des revendications 1 à 12, **caractérisé en ce que** la ou les bases de données sont attribuées de manière décentralisée à une base d'atterrissage (11) pour avions (40,...,42), où grâce à une interface (111) des données peuvent être transmises de manière unidirectionnelle et/ou bidirectionnelle depuis la base d'atterrissage (11) à la station au sol (81).

13. Procédé de navigation aérienne pour l'aviation (80) comportant une station au sol (81), destiné à remédier de manière automatique aux perturbations de service qui se produisent pour des avions (40/41/42), où le système de navigation aérienne pour l'aviation (80) est relié avec une pluralité d'avions (40/41/42) par l'intermédiaire d'une interface sans fil (403) de l'avionique (402), et où des dispositifs d'insertion de perturbation de service dédiés (603) sont activés grâce à un dispositif de commutation (1) de la station au sol (81) dans le cas où une perturbation de service est détectée grâce à un système de capteurs (3/401/601),
où au moyen de dispositifs de détection (411) intégrés dans l'avionique (402) d'un avion (40/41/42), des unités de décollage et/ou d'atterrissage effectuées par l'avion (40/41/42) sont saisies de manière électronique et où des paramètres log des unités de décollage et/ou d'atterrissage effectuées, attribués à l'avion (40,...,42), sont transmis depuis les dispositifs de détection (411) à la station au sol (81) par l'intermédiaire de l'interface sans fil (403), **caractérisé**
**en ce que** la station au sol (81) accède par l'intermédiaire d'une interface à une ou plusieurs bases de données avec des enregistrements de données spécifiques à la base d'atterrissage, où chaque unité de décollage et/ou d'atterrissage détectée grâce au dispositif de détection (411) et saisie sous forme de paramètres log est attribuée à au moins un enregistrement de données spécifique à la base d'atterrissage et les paramètres log sont pondérés grâce à un module de pondération en se basant sur l'enregistrement de données spécifique à la base d'atterrissage attribué, et où au moyen des données saisies des enregistrements de données sont intégrées des conditions spécifiques au pays et/ou spécifiques à la base d'atterrissage pour l'activation du dispositif d'insertion de perturbation de service (603) dédié grâce à un dispositif de commutation (1),
**en ce que** la station au sol (81) comprend pour chaque avion (40,...,42) une pile Techlog (202) incrémentable avec une valeur maximale de la pile Techlog lisible, où la valeur maximale de la pile Techlog est augmentée grâce à un module de comptage (203) de la station au sol (81) en se basant sur des unités de décollage et/ou d'atterrissage filtrées des paramètres log transmis de l'avion (40,...,42) correspondant et où la valeur maximale de la pile Techlog comprend les unités de atterrissage et/ou de décollage effectuées lisibles grâce au module de comptage (203),
**en ce que** la valeur maximale de la pile Techlog est lue grâce au module de comptage (203),
**en ce que** grâce à un module de filtrage (2) de la station au sol (81) est déterminé de manière dynamique une valeur limite de la mémoire pour un intervalle de temps déterminé pour la validation de l'activation du dispositif d'insertion de perturbation de service (603) en se basant sur la valeur maximale de la pile Techlog,
**en ce que** grâce à une pile d'activation (102) d'un module de mémoire protégé (103) de la station au sol (81) sont saisis des paramètres d'activation de l'avion (40,...,42) transmis à la station au sol (81), où les paramètres d'activation sont générés par l'avionique (402) ou par des systèmes de soffboard complémentaires (404) attribués et sont transmis à la station au sol (81) en se basant sur la valeur limite de la mémoire actuelle, et où la pile d'activation (102) est incrémentée pas à pas en fonction des paramètres d'activation transmis,
**en ce que** grâce à un module de comptage (103) de la station au sol (81), une valeur maximale de la pile de la pile d'activation (102) est saisie et,
au cas où la valeur limite de la mémoire déterminée de manière dynamique est atteinte avec la valeur maximale de la pile de la pile d'activation (102), le dispositif de commutation (1) pour l'activation dédiée des moyens d'insertion de perturbation de service (603) est déclenché grâce au module de filtrage (2) lorsque surviennent des perturbations de service.

14. Procédé de navigation aérienne pour l'aviation (80) comportant une station au sol (81) selon l'une quelconque des revendications 14 ou 15, **caractérisé en ce que** lors de la détection d'une perturbation de service grâce au système de capteurs (3/401/601), les moyens d'insertion de perturbation de service (603) sont sélectionnés grâce au module de filtrage en fonction de la perturbation de service survenue et/ou du type d'avion (40,...,42) concerné et sont activés grâce au dispositif de commutation (1).

15. Procédé de navigation aérienne pour l'aviation (80) comportant une station au sol (81) selon la revendication 14, **caractérisé en ce que** lors de la détection d'une perturbation de service grâce au système de capteurs (3/401/601), les moyens d'insertion de perturbation de service (603) sont sélectionnés grâce au module de filtrage (2) en se basant en plus sur la valeur maximale de la pile d'activation et sont activés grâce au dispositif de commutation (1).

16. Procédé de navigation aérienne pour l'aviation (80) comportant une station au sol (81) selon l'une quelconque des revendications 13 à 15, **caractérisé en ce que** les paramètres log comprennent en plus des paramètres de mesure du Flight Management System (FMS) et/ou du dispositif de navigation inertielle (INS) et/ou des capteurs Fly-By-Wire et/ou des dispositifs de surveillance de vol, où la valeur limite de la mémoire est générée de manière dynamique grâce au module de filtrage (2) pour l'intervalle de temps correspondant en se basant sur la valeur maximale de la pile Techlog et les paramètres log supplémentaires.

17. Procédé de navigation aérienne pour l'aviation (80) comportant une station au sol (81) selon la revendication 16, **caractérisé en ce que** l'avionique (402) de l'avion (40,...,42) comprend un système de capteurs de mesure d'altitude et/ou un anémomètre et/ou un variomètre et/ou un indicateur d'assiette et/ou un indicateur de virage et/ou un accéléromètre et/ou un système de capteurs d'avertissement de décrochage et/ou un système de capteurs de la température extérieure et/ou un dispositif de localisation, où les paramètres log comprennent en plus des paramètres de mesure d'au moins un capteur et où la valeur limite de la mémoire est générée de manière dynamique grâce au module de filtrage (2) pour l'intervalle de temps correspondant en se basant sur la valeur maximale de la pile Techlog et les paramètres log supplémentaires.

18. Procédé de navigation aérienne pour l'aviation (80) comportant une station au sol (81) selon l'une quelconque des revendications 13 à 17, **caractérisé en ce qu'**au moyen de l'avionique (402) de l'avion (40,...,42) ou des moyens de communication (111) de la base d'atterrissage (11) des paramètres de mesure ATIS se basant sur l'Automatic Terminal Information Service (ATIS) de la base d'atterrissage (11) approchée sont transmis à la station au sol (81) de manière automatique à chaque unité d'atterrissage ou de décollage, où grâce au module de filtrage (2), la valeur limite de la mémoire est générée de manière dynamique pour l'intervalle de temps correspondant en se basant sur la valeur maximale de la pile Techlog et les paramètres de mesure ATIS transmis.

19. Procédé de navigation aérienne pour l'aviation (80) comportant une station au sol (81) selon l'une quelconque des revendications 13 à 18, **caractérisé en ce que** grâce au module de filtrage (2) de la station au sol (81) des premiers paramètres d'activation déterminés de manière dynamique sont transmis à l'avionique (402) de l'avion (40,...,42) et/ou à un système de bord complémentaire (404) attribué à l'avion (40,...,42) correspondant, et des deuxièmes paramètres d'activation protégés pour l'incrémentation de la pile d'activation (102) sont générés par l'avionique (402) ou le système de bord complémentaire attribué (404) et transmis à la station au sol (81).

20. Procédé de navigation aérienne pour l'aviation (80) comportant une station au sol (81) selon la revendication 19, **caractérisé en ce que** les deuxièmes paramètres d'activation protégés comprennent un numéro d'identification qui est attribuable de manière univoque.

21. Procédé de navigation aérienne pour l'aviation (80) comportant une station au sol (81) selon l'une quelconque des revendications 13 à 20, **caractérisé en ce qu'**au moyen de l'interface sans fil (403) de l'avionique (402) des avions (40,...,42), les paramètres log attribués sont transmis directement à la station au sol (81) par l'intermédiaire d'un réseau satellite (70).

22. Procédé de navigation aérienne pour l'aviation (80) comportant une station au sol (81) selon l'une quelconque des revendications 13 à 21, **caractérisé en ce qu'**au moyen de l'interface sans fil (403) de l'avionique (402) des avions (40,...,42), les paramètres log attribués sont transmis à la station au sol (81) par l'intermédiaire d'un réseau de communication sans fil (111) d'une base d'atterrissage (11) approchée.

23. Procédé de navigation aérienne pour l'aviation (80) comportant une station au sol (81) selon la revendication 22, **caractérisé en ce que** grâce au système de navigation aérienne (80) la ou les bases de données sont actualisées de manière dynamique avec des enregistrements de données spécifiques à la base d'atterrissage, où les enregistrements de données spécifiques à la base d'atterrissage sont actualisés de manière périodique et/ou sur demande.

24. Procédé de navigation aérienne pour l'aviation (80) comportant une station au sol (81) selon l'une quelconque des revendications 22 ou 23, **caractérisé en ce que** la ou les bases de données sont attribuées de manière décentralisée à une base d'atterrissage (11) pour avions (40,...,42), où grâce à une interface (111) de la base d'atterrissage (11) des données sont transmises de manière unidirectionnelle et/ou bidirectionnelle depuis la base d'atterrissage (11) à la station au sol (81).
